# EUROPÄISCHE PATENTSCHRIFT

(11) **EP 4 532 876 B1**
(45) Veröffentlichungstag und Bekanntmachung des Hinweises auf die Patenterteilung: **14.01.2026**
(21) Anmeldenummer: 23727818.9
(22) Anmeldetag: 12.05.2023
(51) Int. Cl.: E05D 15/26, E05D 15/58

(54) **VERSCHIEBEVORRICHTUNG MIT EINEM MONTAGEPROFIL, INSTALLATIONSVERFAHREN UND FUNKTIONSEINHEIT**
DISPLACEMENT DEVICE WITH A MOUNTING PROFILE, INSTALLATION METHOD AND FUNCTIONAL UNIT
DISPOSITIF COULISSANT DOTÉ D'UN PROFILÉ DE MONTAGE, PROCÉDÉ D'INSTALLATION ET UNITÉ FONCTIONNELLE

(30) Priorität: 01.06.2022 EP 22176723
(43) Veröffentlichungstag der Anmeldung: 09.04.2025
(73) Patentinhaber: Hawa Sliding Solutions AG, 8932 Mettmenstetten (CH)
(72) Erfinder: PREHM, Pascal, 5417 Untersiggenthal (CH)
(74) Vertreter: Rutz & Partner
(86) Internationale Anmeldenummer: PCT/EP2023/062855
(87) Internationale Veröffentlichungsnummer: WO 2023/232441

(56) Entgegenhaltungen:
- EP-A1- 1 394 349
- US-A- 5 078 461

## Beschreibung

Die Erfindung betrifft eine Verschiebevorrichtung mit einem Montageprofil, das verbunden mit einer einteiligen oder mehrteiligen Tür, gegebenenfalls einer Faltschiebetür, senkrecht ausgerichtet vorzugsweise selbsttätig innerhalb eines Türfachs verschiebbar ist, eine Funktionseinheit, insbesondere ein Möbelstück oder eine Raumeinheit, mit wenigstens einer Verschiebevorrichtung, sowie ein Verfahren zur Installation der Verschiebevorrichtung innerhalb der Funktionseinheit.

Zum Abschliessen von Öffnungen von Funktionseinheiten, wie Möbelstücken, Raumeinheiten, Küchen oder Schlafecken, werden oft einteilige oder mehrteilige Türen, gegebenenfalls Faltschiebetüren verwendet, die nach der Freigabe der Öffnung in ein Türfach der Funktionseinheit verschoben werden, um nicht störend in Erscheinung zu treten.

Die US8336972B2 offenbart ein Möbelstück mit einer Verschiebevorrichtung, mittels der ein mit einer einteiligen Tür verbundenes Montageprofil innerhalb eines Türfachs verschiebbar ist. Die Verschiebevorrichtung umfasst eine Haltevorrichtung in der Ausgestaltung eines Scherenkreuzes, mittels dessen das Montageprofil in vertikaler Ausrichtung verschiebbar gehalten ist. Die Verschiebevorrichtung umfasst ferner Laufschienen, entlang denen das Montageprofil mittels Laufwerken verschiebbar gelagert ist.

Die US9284761B2 offenbart ein Möbelstück mit einer Verschiebevorrichtung, mittels der ein mit einer Faltschiebetür verbundenes Montageprofil innerhalb eines Türfachs verschiebbar ist. Die Faltschiebetür umfasst zwei Türelemente, von denen das erste Türelement rückseitig durch Anschlagscharniere mit dem Montageprofil und frontseitig durch Türscharniere mit der Rückseite des zweiten Türelements verbunden ist, das frontseitig mit einem Laufwerk verbunden ist, welches entlang einer Laufschiene verschiebbar ist, die zwei senkrecht zueinander ausgerichtete und durch einen Kurvenabschnitt miteinander verbundene Schienenabschnitte aufweist, von denen ein erster Schienenabschnitt in das Türfach hinein und ein zweiter Schienenabschnitt entlang der Front der Möbelstücks verläuft.

Bei den genannten Verschiebevorrichtungen wird das Montageprofil mit der Schiebetür manuell in das Türfach eingeschoben und manuell aus dem Türfach wieder herausgezogen. Bekannt sind ferner Verschiebevorrichtungen, bei denen ein mit einer Schiebetür verbundenes Montageprofil mittels einer Antriebsvorrichtung selbsttätig innerhalb eines Türfachs verschiebbar ist.

Die DE2045763A1 offenbart ein Möbelstück mit einer Verschiebevorrichtung mit einem Scherenkreuz, dessen Scherenarme durch eine Feder miteinander verbunden sind, um ein vom Scherenkreuz gehaltenes und mit einer Tür verbundenes Montageprofil selbsttätig in ein Türfach einzuziehen oder aus dem Türfach auszustossen. Das Scherenkreuz nimmt relativ viel Raum in Anspruch und ist typischerweise an die Abmessungen des jeweiligen Türfachs angepasst.

Die US10227806B2 offenbart eine weitere Verschiebevorrichtung mit einer Steuerkurve, mittels der ein mit einer Tür verbundenes Montageprofil selbsttätig innerhalb eines Türfachs verschiebbar ist.

Die zuletzt beschriebenen Verschiebevorrichtungen weisen zum selbsttätigen Verschieben des Montageprofils eine Antriebsvorrichtung auf, die entweder mit speziell ausgebildete Haltevorrichtungen zusammenwirken und in diese zu integrieren sind, oder die als separate Antriebsvorrichtungen nahe einem Endanschlag des Montageprofils dieses erfassen und in die Endpositionen ziehen. Die separaten Antriebsvorrichtungen benötigen in der Regel viel Raum und sind nur in der Lage, das Montageprofil über eine kurze Distanz zu fördern. Diese Antriebsvorrichtungen sind zudem relativ teuer und nur in vorgegebenen Grössen erhältlich.

Die Antriebsvorrichtungen und die weiteren Elemente der Verschiebevorrichtungen sind daher aneinander anzupassen und somit wesentlichen Restriktionen unterworfen. Zu beachten ist, dass innerhalb des Türfachs, das gegebenenfalls zur Aufnahme mehr als eines Türelements vorgesehen ist, normalerweise wenig Raum vorhanden ist, weshalb die Restriktionen bei der Integration der Antriebsvorrichtung in die Verschiebevorrichtung besonders kritisch ist.

Die EP1394349A1 offenbart eine Verschiebevorrichtung mit einem verschiebbar gelagerten Montageprofil, das mittels einer Haltevorrichtung mit zwei Metallseilen senkrecht zur Verschiebungsrichtung gehalten ist. Das Montageprofil ist am unteren Ende mit zwei unteren Laufrädern und am oberen Ende mit zwei oberen Laufrädern versehen, die zum Abrollen auf oberen und einer unteren Führungsschiene vorgesehen sind. Das erste Metallseil ist im Uhrzeigersinn um das zugeordnete obere Laufrad und im Gegenuhrzeigersinn um das zugeordnete untere Laufrad geführt und beidseits mittels Seilanschlussvorrichtungen, die an der Frontseite und Rückseite der Verschiebevorrichtung angeordnet sind, gehalten und gespannt. Das zweite Metallseil ist im Gegenuhrzeigersinn um das zugeordnete obere Laufrad und im Uhrzeigersinn um das zugeordnete untere Laufrad geführt und beidseits mittels Seilanschlussvorrichtungen, die an der Frontseite und Rückseite der Verschiebevorrichtung angeordnet sind, gehalten und gespannt.

Die US4976502A offenbart eine weitere Haltevorrichtung mit zwei Metallseilen, mittels denen ein Montageprofil in vertikaler Ausrichtung verschiebbar gehalten ist.

Nachteilig bei diesen Vorrichtungen ist, dass die Funktion der Haltevorrichtung wesentlich von der Einstellung der Seilspannungen abhängt. Sofern die Seilspannungen nicht korrekt eingestellt sind, wird das Montageprofil möglicherweise nicht korrekt gehalten oder es können Blockierungen auftreten. Zudem ist zu beachten, dass Installationen der Verschiebevorrichtung am Installationsort von unterschiedlichen Installateuren durchgeführt werden. Dabei resultieren jeweils unterschiedliche Einstellungen, welche die Funktion der Verschiebevorrichtung beeinträchtigen und Wartungseinsätze zur Folge haben.

Bei Krafteinwirkungen können zudem übermässige Belastungen in nicht optimal installierten Verschiebevorrichtungen auftreten, welche Schäden verursachen und Nachjustierungen erfordern können.

Selbst bei optimaler Einstellung der Verschiebevorrichtung besteht das Problem, dass bei Krafteinwirkungen auf die Verschiebevorrichtung Blockierungen auftreten können.

Der vorliegenden Erfindung liegt daher die Aufgabe zugrunde, eine verbesserte Verschiebevorrichtung zu schaffen, mittels der ein Montageprofil, das mit einer einteiligen oder mehrteiligen Tür verbunden oder verbindbar ist, senkrecht ausgerichtet innerhalb eines Türfachs einer Funktionseinheit, eines Möbelstücks oder einer Raumeinheit, verschiebbar ist. Weiterhin ist ein Verfahren zur Installation der Verschiebevorrichtung anzugeben. Ferner ist eine Funktionseinheit, ein Möbelstück oder eine Raumeinheit, mit wenigstens einer verbesserten Verschiebevorrichtung zu schaffen, mittels der ein mit einer Tür, gegebenenfalls einer Faltschiebetür verbundenes Montageprofil innerhalb eines Türfachs der Funktionseinheit vorteilhaft verschiebbar ist.

Die Verschiebevorrichtung soll kompakt aufgebaut und einfach montierbar sein und nur wenig Raum in Anspruch nehmen, sodass innerhalb des Türfachs der Funktionseinheit viel Raum freigehalten werden kann und das Türfach mit reduzierten Dimensionen realisiert werden kann.

Die Verschiebevorrichtung soll einfach und präzise justierbar sein, sodass die Verschiebevorrichtung unabhängig vom jeweiligen Installateur stets optimal eingestellt ist.

Die Verschiebevorrichtung soll auch bei unerwünschten Krafteinwirkungen zuverlässig funktionieren und keinen Belastungen ausgesetzt werden, die Schäden nach sich ziehen können. Die Verschiebevorrichtung soll robust und belastbar sein. Wartungsarbeiten und Nachjustierungen sollen auch bei hoher Beanspruchung und Belastung weitgehend vermieden werden.

Vorzugsweise soll das Montageprofil der Verschiebevorrichtung innerhalb des Türfachs selbsttätig verschiebbar sein, sodass eine montierte Tür selbsttätig in das Türfach eingefahren oder selbsttätig aus dem Türfach ausgestossen wird.

Diese Aufgabe wird mit einer Verschiebevorrichtung gemäss Anspruch 1, einem Verfahren zur Installation dieser Verschiebevorrichtung gemäss Anspruch 13 und einer verbesserten Funktionseinheit gemäss Anspruch 16, die wenigstens ein Türfach mit einer darin angeordneten Verschiebevorrichtung gemäss Anspruch 1 aufweist, gelöst. Vorteilhafte Ausgestaltungen der Erfindung sind in weiteren Ansprüchen angegeben.

Die Verschiebevorrichtung, die für die Installation in einem Türfach einer Funktionseinheit vorgesehen ist, umfasst ein vorzugsweise stabförmiges Montageprofil, das von einer Haltevorrichtung senkrecht ausgerichtet gehalten zwischen einer ersten Endposition und einer zweiten Endposition eines Fahrwegs verschiebbar und durch Anschlagscharniere mit einer einteiligen oder mehrteiligen Tür verbunden oder verbindbar ist.

Die Haltevorrichtung umfasst
- eine erste frontseitige Seilanschlussvorrichtung, eine erste untere Rolleneinheit, die an einem unteren Ende des Montageprofils angeordnet ist, eine erste obere Rolleneinheit, die an einem oberen Ende des Montageprofils angeordnet ist, und eine erste rückseitige Seilanschlussvorrichtung, sowie ein erstes Halteseil, das mit einem ersten Endstück mit der ersten frontseitigen Seilanschlussvorrichtung verbunden, vorzugsweise im Gegenuhrzeigersinn um die erste untere Rolleneinheit und vorzugsweise im Uhrzeigersinn um die erste obere Rolleneinheit geführt und mit einem zweiten Endstück mit der ersten rückseitigen Seilanschlussvorrichtung verbunden ist; und
- eine zweite frontseitige Seilanschlussvorrichtung, eine zweite obere Rolleneinheit, die am oberen Ende des Montageprofils angeordnet ist, eine zweite untere Rolleneinheit, die am unteren Ende des Montageprofils angeordnet ist, und eine zweite rückseitige Seilanschlussvorrichtung, sowie ein zweites Halteseil, das mit einem ersten Endstück mit der zweiten frontseitigen Seilanschlussvorrichtung verbunden, vorzugsweise im Uhrzeigersinn um die zweite obere Rolleneinheit und vorzugsweise im Gegenuhrzeigersinn um die zweite untere Rolleneinheit geführt und mit einem zweiten Endstück mit der zweiten rückseitigen Seilanschlussvorrichtung verbunden ist.

Erfindungsgemäss umfasst die zweite rückseitige Seilanschlussvorrichtung eine zweite Spannvorrichtung mit einem zweiten Anschlussschlitten, der einerseits mit dem zugehörigen zweiten Halteseil verbunden ist und der andererseits durch eine zweite Zugfeder mit einem zweiten Zugschlitten verbunden ist, in den eine ortsfest gehaltene zweite Spannschraube eingedreht ist, mittels der der zweite Zugschlitten und der zweite Anschlussschlitten innerhalb eines zweiten Lagerprofils entlang dessen Längsachse gegeneinander verschiebbar sind; wobei die erste frontseitige Seilanschlussvorrichtung eine erste Stellvorrichtung mit einem ersten Stellschlitten umfasst, der einerseits mit dem fixierten ersten Halteseil verbunden ist und der andererseits mit einer ortsfest gehaltenen Stellschraube zusammenwirkt, die im ersten Stellschlitten drehbar gehalten ist.

Die beiden Halteseile der Haltevorrichtung, beispielsweise Seile aus Stahl, die gegebenenfalls mit Edelmetall und/oder Kunststoff beschichtet sind, halten das Montageprofil während der Verschiebung innerhalb des Türfachs stets in senkrechter Ausrichtung zu den Führungsschienen. Die Verschiebevorrichtung ist auch mit einer kinematischen Umkehr oder Spiegelung von Vorrichtungsteilen realisierbar.

Erfindungsgemäss wird immer eines der Halteseile der Haltevorrichtung elastisch gehalten, während das andere Halteseil, das nicht elastisch gehalten ist, zur Justierung des Montageprofils verwendet wird. Durch das elastische Halten des zweiten Halteseils wird sichergestellt, dass keine Blockierungen auftreten. Einwirkende Stösse können elastisch aufgefangen werden, sodass keine übermässigen Belastungen der Verschiebevorrichtung auftreten. Die erfindungsgemässe Verschiebevorrichtung kann daher über eine längere Zeit wartungsfrei betrieben werden. Die Einstellung der Stellvorrichtung, falls sie an der Frontseite installiert ist, kann unmittelbar am Eingang des Türfachs in einfacher Weise vollzogen werden.

Durch Betätigung der Stellvorrichtung wird der Anteil des ersten Halteseils, der in der Haltevorrichtung wirksam ist, verlängert oder verkürzt, wodurch die Neigung des Montageprofils eingestellt wird. Diese Einstellung wird durch die elastische Ankopplung des zweiten Halteseils begünstigt. Durch das erste Halteseil wird dabei verhindert, dass das Montageprofil unter Einwirkung des Gewichts der montierten Tür nach vorne zum Ausgang des Türfachs kippt.

Die Haltevorrichtung funktioniert optimal, wenn die Zugkraft zumindest im elastisch gehaltenen Halteseil auf einen vorgegebenen Wert eingestellt wird. Vorzugsweise wird auch eine vorgegebene Zugkraft im ersten Halteseil eingestellt oder eingeprägt. Die in den Halteseilen eingestellten Zugkräfte sind vorzugsweise identisch.

Die Zugkraft soll dabei nicht zu gering, aber auch nicht zu hoch sein, damit einerseits Instabilitäten und andererseits Blockierungen oder Überbelastungen vermieden werden. Durch Betätigung der zweiten Spannvorrichtung kann der Zugschlitten gegenüber dem Anschlussschlitten verschoben werden, wodurch die Zugfeder gedehnt und eine Zugkraft auf das zweite Zugseil ausgeübt wird. Durch Prüfung des Verhaltens der Verschiebevorrichtung können optimale Werte für die Zugspannung bzw. die gegenseitige Verschiebung des Anschlussschlittens und des Zugschlittens bzw. der Dehnung der Zugfeder ermittelt werden. Für die Installation der Verschiebevorrichtung kann daher stets eine optimale gegenseitige Verschiebung des Zugschlittens und des Anschlussschlittens vorgegeben und eingestellt werden.

In einer bevorzugten Ausgestaltung umfasst die erste rückseitige Seilanschlussvorrichtung eine erste Spannvorrichtung mit einem ersten Anschlussschlitten, der einerseits mit dem ersten Halteseil verbunden ist und der andererseits durch eine erste Zugfeder mit einem ersten Zugschlitten verbunden ist, in dem eine erste Spannschraube axial verschiebbar gehalten ist, mittels der der erste Zugschlitten und der erste Anschlussschlitten innerhalb eines ersten Lagerprofils entlang dessen Längsachse gegeneinander verschiebbar sind. Vorzugsweise weisen die erste und die zweite Spannvorrichtung identische Vorrichtungsteile auf.

In dieser vorzugsweisen Ausgestaltung können somit das erste und das zweite Halteseil mit einer vorgegebenen Zugkraft gespannt werden. Noch Einprägung der Zugkraft in das erste Halteseil wird der erste Anschlussschlitten gegenüber dem Lagergehäuse fixiert, wonach die vertikale Ausrichtung des Montageprofils durch Betätigung der Stellvorrichtung erfolgt, wie dies oben beschrieben wurde. Die Haltevorrichtung arbeitet daher stets mit einer optimalen Einstellung und optimalen Zugkräften in den Halteseilen.

Zur Einstellung einer gewünschten Zugkraft in den Halteseilen ist in den Zugvorrichtungen vorzugsweise ein Messstab mit dem Zugschlitten verbunden, der den Anschlussschlitten überlappt und der die gegenseitige Verschiebung des Zugschlittens und des Anschlussschlittens anzeigt. Alternativ ist der Messstab mit dem Anschlussschlitten verbunden, der den Zugschlitten überlappt und der die gegenseitige Verschiebung des Zugschlittens und des Anschlussschlittens anzeigt.

Der Messstab umfasst vorzugsweise ein Kontrollelement, wie ein Kontrollfenster oder ein Zeiger, mittels dessen die Position auf dem Anschlussschlitten oder auf dem Zugschlitten angezeigt wird, die zur gegenseitigen Verschiebung des Anschlussschlittens und des Zugschlittens korrespondiert und die beim Kontrollelement abgelesen werden kann. Der vom Messstab überlappte Anschlussschlitten oder der Zugschlitten weist eine entsprechende Rasterung oder Färbung auf, welche die Ablesung erleichtert. Vorzugsweise sind Markierungen, wie Farben oder eine Skala vorgesehen. Die Spannschraube wird gedreht, bis das Kontrollelement die Markierung erreicht, die gemäss zuvor ermittelter Empfehlung einzustellen ist. Beispielsweise ist eine Tabelle vorgesehen, in der für unterschiedliche Dimensionen und Gewichte der gehaltenen Tür einzustellende Zugkräfte angegeben sind. Damit die gegenseitige Verschiebung des Anschlussschlittens und des Zugschlittens innerhalb des Lagerprofils ersichtlich ist, weist das Lagerprofil vorzugsweise wenigstens eine langgestreckte Profilöffnung auf.

Die Lagerprofile, an deren Eingang vorzugsweise eine Eingangsrolle vorgesehen ist, sind vorzugsweise senkrecht zu den Führungsschienen ausgerichtet. Auf diese Weise kann in den Lagerprofilen ein relativ langer Lagerkanal vorgesehen werden, welche erlaubt, den Anschlussschlitten und den zugehörigen Zugschlitten über eine weite Distanz bedarfsweise zu verstellen.

Die nachstehend beschriebene Installation der Verschiebevorrichtung kann besonders einfach vollzogen werden, wenn die erste frontseitige Seilanschlussvorrichtung oder die erste rückseitige Seilanschlussvorrichtung eine Klemmvorrichtung umfasst, mittels der das zugewandte erste oder zweite Endstück des ersten Halteseils festgeklemmt und gehalten werden kann, und/oder wenn die zweite frontseitige Seilanschlussvorrichtung oder die zweite rückseitige Seilanschlussvorrichtung eine Klemmvorrichtung umfasst, mittels der das zugewandte erste oder zweite Endstück des zweiten Halteseils festgeklemmt und gehalten werden kann. Aufgrund dieser Massnahmen ist es nicht erforderlich, dass die Halteseile exakt dimensioniert und beispielsweise mit Anschlussösen versehen werden müssen. Stattdessen können die Halteseile manuell eingelegt, manuell gespannt und festgeklemmt werden. Unabhängig von den Dimensionen der Verschiebevorrichtung kann die Installation der Halteseile vorteilhaft vollzogen werden. Anschliessend können die Halteseile vorzugsweise mittels der Spannfedern auf eine vorgegebene Zugkraft vorgespannt werden. Vorzugsweise sind die Klemmvorrichtungen in Form von Anschlussschlitten in den rückseitigen Seilanschlussvorrichtungen vorgesehen.

In einer bevorzugten Ausgestaltung ist das Montageprofil an einem oberen Endstück mit einem oberen Führungslaufwerk verbunden, das einen oberen Laufwerkskörper aufweist und das an einer oberen Führungsschiene verschiebbar gelagert ist; und/oder dass das Montageprofil an einem unteren Endstück mit einem unteren Führungslaufwerk verbunden ist, das einen unteren Laufwerkskörper aufweist und das an einer unteren Führungsschiene verschiebbar gelagert ist. Durch Verwendung eines oberen Führungslaufwerks und/oder eines unteren Führungslaufwerks werden Kräfte aufgenommen, die senkrecht auf das Montageprofil einwirken. Mittels der Haltevorrichtung sind daher nur Drehmomente aufzunehmen, die auf das Montageprofil einwirken.

Vorzugsweise ist die erste frontseitige Seilanschlussvorrichtung am frontseitigen Ende der unteren Führungsschiene angeordnet von dieser gehalten, und/oder ist die erste rückseitige Seilanschlussvorrichtung am rückseitigen Ende der oberen Führungsschiene angeordnet und von dieser gehalten ist, und/oder ist die zweite frontseitige Seilanschlussvorrichtung am frontseitigen Ende der oberen Führungsschiene angeordnet und von dieser gehalten ist, und/oder ist die zweite rückseitige Seilanschlussvorrichtung am rückseitigen Ende der unteren Führungsschiene angeordnet. Auf diese Weise resultiert eine einfache und stabile Montage der Seilanschlussvorrichtungen. Mit einer Seitenwand der Funktionseinheit sind daher nur die Führungsschienen zu verbinden, während praktisch alle weiteren Teile der Verschiebevorrichtung, einschliesslich frontseitiger Anschlagvorrichtungen mit den Führungsschienen verbunden werden können.

Die optionale Antriebsvorrichtung ist ebenfalls mit dem Montageprofil oder einem der Führungslaufwerke verbunden. Die erfindungsgemässe Verschiebevorrichtung kann somit in jeder Konfiguration besonders einfach in beliebige Türfächer eingebaut werden.

Die erste untere Rolleneinheit und die zweite untere Rolleneinheit sind vorzugsweise koaxial zueinander ausgerichtet von einer unteren Lagerwelle gehalten, die mit dem unteren Laufwerkskörper des unteren Führungslaufwerks verbunden ist. Die erste obere Rolleneinheit und die zweite obere Rolleneinheit sind vorzugsweise koaxial zueinander ausgerichtet von einer oberen Lagerwelle gehalten, die mit dem oberen Laufwerkskörper des oberen Führungslaufwerks verbunden ist. Möglich ist auch eine Verbindung der Lagerwellen mit dem Montageprofil. Die Lagerwellen können jedoch in einfacher Weise in die Führungslaufwerke integriert werden. Zudem resultiert ein grösserer Abstand zwischen den beiden Lagerwellen. Die Rolleneinheiten können frei und unabhängig voneinander drehen, sodass die Verschiebung des Montageprofils reibungsfrei erfolgen kann. Dadurch wird auch gewährleistet, dass die selbsttätige Verschiebung mittels der wenigstens einen Antriebsvorrichtung effizient erfolgen kann.

Die erfindungsgemässe Verschiebevorrichtung umfasst vorzugsweise wenigstens eine Antriebsvorrichtung, die ein Gehäuse aufweist, in der ein Antriebselement und ein Übertragungsmedium vorgesehen sind, mittels dessen eine Kraft vom Antriebselement auf das Montageprofil übertragbar ist.

Beispielsweise wird eine sogenannte Dämpfungs-/Einzugsvorrichtung eingesetzt, mittels der das Montageprofil oder ein damit verbundenes Teil erfasst und zu einem Endanschlag gezogen wird.

In einer bevorzugten Ausgestaltung ist eine Antriebsvorrichtung mit dem Gehäuse mit dem Montageprofil oder einem der Führungslaufwerke fest verbunden und zusammen mit dem Montageprofil verschiebbar. Das Übertragungsmedium dieser Antriebsvorrichtung ist vorzugsweise ein Zugseil, welches von der Antriebsvorrichtung direkt oder über eine erste Umlenkrolle oder über die erste Umlenkrolle und eine zweite Umlenkrolle zu einem Zugseilanschluss geführt wird, der stationär an der ersten oder zweiten Endposition des Fahrwegs angeordnet bzw. mit einem Teil der Funktionseinheit verbunden ist.

Mittels der Antriebsvorrichtung kann das Montageprofil selbsttätig in die eine Richtung gegen die erste Endposition oder in die andere Richtung gegen die zweite Endposition gefahren werden.

Die Antriebsvorrichtung bzw. das Gehäuse der Antriebsvorrichtung ist in Bezug auf die Verschiebungssachse des Montageprofils bzw. in Bezug auf den Fahrweg des Montageprofils vorzugsweise seitlich neben dem Montageprofil oder seitlich neben einem der Führungslaufwerke angeordnet. Diese Anordnung der Antriebsvorrichtung vermeidet eine Verkürzung des Fahrwegs. D.h., es wird vermieden, dass das Gehäuse der Antriebsvorrichtung auf einen Anschlag trifft, bevor eines der Führungslaufwerke oder das Montageprofil auf einen Anschlag trifft. Der Einsatz der Antriebsvorrichtung verursacht daher keine Einschränkung der Verschiebbarkeit des Montageprofils.

Es ist besonders vorteilhaft, dass die Antriebsvorrichtung verschiebbar mit dem Montageprofil oder einem Führungslaufwerk verbunden ist und nicht an einem Teil der Funktionseinheit innerhalb des Türfachs montiert werden muss, der kaum und gegebenenfalls erst nach Entfernung einer Rückwand oder Seitenwand der Funktionseinheit zugänglich ist. Ebenso wird die Wartung der Verschiebevorrichtung erleichtert. Sofern beispielsweise die Antriebsvorrichtung gewartet werden muss, so kann lediglich das Montageprofil zur Frontseite des Türfachs hingezogen werden, um in einfacher Weise auf die Antriebsvorrichtung zugreifen zu können.

Die Antriebsvorrichtung kann auch ganz oder teilweise in das zugeordnete Führungslaufwerk integriert werden, sodass ein noch kompakterer Aufbau der Verschiebevorrichtung realisiert werden kann.

In vorzugsweise Ausgestaltungen ist vorgesehen, dass das Antriebselement ein Federelement, eine Triebfeder, wie z.B. eine Schraubenfeder oder eine Spiralfeder ist, und dass das Zugseil auf eine Zugseilrolle aufgewickelt ist, die drehbar gelagert und mit dem Antriebselement verbunden ist, wobei durch Drehung der Zugseilrolle in die eine Richtung das Antriebselement spannbar und durch Drehung der Zugseilrolle in die andere Richtung das Antriebselement entspannbar ist.

Sofern eine erste Umlenkrolle vorgesehen ist, so ist diese vorzugsweise direkt oder indirekt mit dem Montageprofil oder mit einem der Führungslaufwerke verbunden. Auch eine zweite Umlenkrolle, sofern vorgesehen, ist vorzugsweise direkt oder indirekt mit dem Montageprofil oder mit einem der Führungslaufwerke verbunden. Auf diese Weise kann das Zugseil bedarfsweise geführt und die Verschiebevorrichtung noch immer kompakt aufgebaut werden. Das Zugseil wird nahe am Montageprofil geführt und umgelenkt, weshalb kein zusätzlicher Raum benötigt wird.

Vorzugsweise ist die erste Umlenkrolle in Bezug auf das Gehäuse der Antriebsvorrichtung und in Bezug auf die zweite Umlenkrolle verschiebbar gelagert, wodurch eine Vorspannung auf das Antriebselement übertragbar ist.

Das Zugseil wird vorzugsweise vom Gehäuse der Antriebsvorrichtung zur ersten Umlenkrolle und vorzugsweise zumindest annähernd parallel zurück zur zweiten Umlenkrolle geführt.

Die erste Umlenkrolle ist vorzugsweise von einer Umlenkeinheit drehbar gehalten, die formschlüssig und/oder kraftschlüssig in einem Führungskanal des Montageprofils verschiebbar und arretierbar gehalten ist. Dies erlaubt es, die Verschiebevorrichtung vorteilhaft einzustellen, das Antriebselement vorzuspannen und an das Gewicht der einteiligen oder mehrteiligen Tür anzupassen, die mit dem Montageprofil verbunden ist. Die Umlenkeinheit ist vorzugsweise parallel zur Längsachse des Montageprofils verschiebbar und mit einer Fixierschraube in einer passenden Position fixierbar. Beispielsweise greift der Körper der Umlenkeinheit formschlüssig in den Führungskanal ein und wird mittels der Fixierschraube darin verspannt. Aufgrund der Länge des Führungskanals, der sich vorzugsweise über die gesamte Länge des Montageprofils erstreckt, resultiert ein entsprechend grosser Einstellbereich, der durch Verschiebung der Umlenkeinheit mit einer Handbewegung abgefahren werden kann.

Der Zugseilanschluss ist vorzugsweise an einer Anschlagvorrichtung angeordnet, die einen Anschlagpuffer umfasst und die in der oberen oder unteren Führungsschiene montiert ist und die einen Endanschlag für das obere oder untere Führungslaufwerk bildet.

Vorzugsweise sind zwei Antriebsvorrichtungen vorgesehen, die mit dem Montageprofil oder je einem der Führungslaufwerke fest verbunden und zusammen mit dem Montageprofil verschiebbar sind, und die je ein Zugseil aufweisen, welches von der zugehörigen Antriebsvorrichtung direkt oder über eine erste Umlenkrolle oder über die erste Umlenkrolle und eine zweite Umlenkrolle zu einem zugehörigen Zugseilanschluss, der stationär an der ersten oder zweiten Endposition des Fahrwegs angeordnet ist, geführt und mit diesem verbunden ist.

In einer weiteren vorzugsweisen Ausgestaltung ist das Montageprofil mit einem Hilfsantrieb verbunden, der einen ausfahrbaren Kolben aufweist, der durch ein Federelement gestützt ist und der nach der Einfahrt des Montageprofils in das Türfach an einer Anschlagvorrichtung anliegt. Das Federelement des Hilfsantriebs wird gespannt, sobald das Montageprofil gegen die erste Endposition innerhalb des Türfachs fährt. Nach Erreichen der Endposition ist das Federelement des Hilfsantriebs geladen und kann die Antriebsvorrichtung zu Beginn der Ausfahrt des Montageprofils gegen die zweite Endposition unterstützen. Die Antriebsvorrichtung und der Hilfsantrieb, ergänzen sich daher ideal. Der Hilfsantrieb dient daher über eine kurze Strecke von 2 cm-10 cm der raschen Beschleunigung der Tür aus der Endposition, während der Hauptantrieb das Montageprofil weiter über den gesamten Fahrweg verschiebt.

Das Montageprofil ist vorzugsweise mit einer zyklisch arbeitenden Verriegelungsvorrichtung verbunden, die einen Betätigungsstab und einen Greifer umfasst, der mit einem stationär montierten Greifelement zusammenwirken und durch Druck auf den Betätigungsstab zyklisch verschliessbar und wieder lösbar ist. Durch eine erste Verschiebung des Betätigungsstabs, der von einer Feder gestützt ist, wird der Greifer verschlossen und durch eine zweite Verschiebung des Betätigungsstabs wird der Greifer wieder geöffnet. Der Betätigungsstab ist vorzugsweise koaxial zur Mittelachse des Greifers angeordnet, sodass der Betätigungsstab vom Greifelement betätigt werden kann, welches vom Greifer erfasst und wieder freigegeben wird.

Vorzugsweise umfasst die Verriegelungsvorrichtung einen Verschlusskörper, der einseitig oder beidseitig eine Verschlussnut aufweist, in die je ein Verschlusselement eingreift. Die Verschlussnut umläuft vorzugsweise ein zentrales Verschlussteil und ist derart ausgebildet, dass das zugehörige Verschlusselement bei Bewegungen des Betätigungsstabs zyklisch in gleicher Richtung um das Verschlussteil herumgeführt wird und bei jedem Umlauf einmal in einen Rastbereich einrastet und aus dem Rastbereich wieder gelöst wird. Beim Erreichen der ersten Endposition innerhalb des Türfachs wird die Verriegelungsvorrichtung daher betätigt und vom Greifer gehalten. Durch einen Druck auf die montierte Tür wird der Betätigungsstab verschoben und der Greifer wieder gelöst. Die Tür kann daher innerhalb des Türfachs durch einen Druck verriegelt und durch einen weiteren Druck wieder gelöst werden.

Die erfindungsgemässe Verschiebevorrichtung kann für beliebige Funktionseinheiten eingesetzt werden, die einen abschliessbaren Raum umfassen, und die in der Regel durch Wände oder Zwischenwände begrenzt sind. Die Funktionseinheiten können durch Holzwände begrenzte Räume aufweisen und Möbelstücke, insbesondere Schränke, betreffen. Funktionseinheiten können hingegen auch durch Mauern begrenzte Räume aufweisen, die mittels einteiligen oder mehrteiligen Türen, gegebenenfalls Faltschiebetüren abschliessbar sind.

Die Haltevorrichtung kann in einfacher Weise an die Grösse des Türfachs angepasst werden und stets optimal mit dem Halteprofil zusammenwirken. Sofern in einem grösseren Türfach ein längeres Montageprofil über eine grössere Distanz zu verschieben ist, so sind lediglich längere Halteseile vorzusehen.

Die Halteseile können nahe bei den Führungsschienen geführt werden und verlaufen beim Wechsel von der oberen zur unteren Führungsschiene bzw. von der unteren zur oberen Führungsschiene vorzugsweise mit geringem Abstand zum Montageprofil. Bei diesen Richtungswechseln kreuzen sich die Halteseile typischerweise etwa in der Mitte des Montageprofils. Der Raum innerhalb des Türfachs wird dabei praktisch nur durch das Montageprofil in Anspruch genommen.

Durch die Vermeidung eines Scherenkreuzes kann die erfindungsgemässe Verschiebevorrichtung kompakt aufgebaut werden. Das Türfach kann grössere einteilige oder mehrteilige Türen, gegebenenfalls Faltschiebetüren, die durch Anschlagscharniere mit dem Montageprofil verbunden sind, aufnehmen.

Eine Funktionseinheit kann ein Türfach oder mehrere Türfächer aufweisen. Beispielsweise sind beidseits der Funktionseinheit Türfächer vorgesehen, die den Nutzraum der Funktionseinheit begrenzen. Ein Türfach kann zudem zwei Verschiebevorrichtungen mit einteiligen oder mehrteiligen Türen, gegebenenfalls Faltschiebetüren, aufweisen, mittels denen beidseits des Türfachs ein Nutzraum der Funktionseinheit abgeschlossen werden kann.

Nachfolgend wird die Erfindung anhand von Zeichnungen näher erläutert. Dabei zeigt:
- Fig. 1: eine erfindungsgemässe Funktionseinheit 1 in der Ausgestaltung eines Möbelstücks mit einem ersten Türfach 18, in dem ein Montageprofil 14 einer erfindungsgemässen Verschiebevorrichtung 10, das mit einer Faltschiebetür 11 verbunden ist, mittels einer Haltevorrichtung 4 verschiebbar gehalten ist, und einem zweiten Türfach 18, in dem ein weiteres Montageprofil 14 einer erfindungsgemässen Verschiebevorrichtung 10, das mit einer einteiligen Tür 11 verbunden ist, mittels einer Haltevorrichtung 4 (siehe Fig. 2) verschiebbar gehalten ist;
- Fig. 2: die im ersten Türfach 18 der Funktionseinheit 1 von Fig. 1 angeordnete Verschiebevorrichtung 10 mit dem Montageprofil 14, das optional mit einer Antriebsvorrichtung 2 und/oder optional mit einem Hilfsantrieb 3 verbunden ist, das durch Anschlagscharniere 131 mit der Faltschiebetür 11 verbunden ist und das von einer Haltevorrichtung 4 (schematisch gezeigt) in senkrechter Ausrichtung gehalten ist;
- Fig. 3: einen Teil der Verschiebevorrichtung 10 von Fig. 2 mit dem oberen Endstück des Montageprofils 14, welches mit einem oberen Führungslaufwerk 5 verbunden ist, das in einer oberen Führungsschiene 15 verschiebbar gelagert ist und das mit einer vorzugsweise vorgesehenen Antriebsvorrichtung 2 verbunden ist, die eine Zugseilrolle 212 hält, die von einem Zugseil 22 umwickelt ist;
- Fig. 4: das obere Führungslaufwerk 5 von Fig. 3, von der anderen Seite und gelöst vom Montageprofil 14, an dem eine Umlenkeinheit 230 mit einer ersten Umlenkrolle 23 verschiebbar und fixierbar gehalten ist, mit einem oberen Rollenpaar 41 der Haltevorrichtung 4, das von einer oberen Lagerwelle 415 gehalten ist;
- Fig. 5: den oberen Teil der Verschiebevorrichtung 10 von Fig. 2 mit einem ersten Halteseil 421 der Haltevorrichtung 4 und der optionalen Antriebsvorrichtung 2, von der ein Zugseil 22 über eine erste Umlenkrolle 23 einer verschiebbar mit dem Montageprofil 14 verbundene Umlenkeinheit 230 und eine mit dem oberen Führungslaufwerk 5 verbundene zweite Umlenkrolle 24 zu einem Zugseilanschluss 72 an einer oberen Anschlagvorrichtung 7 geführt ist, die an der Frontseite der oberen Führungsschiene 15 gehalten ist;
- Fig. 6: die Verschiebevorrichtung 10 von Fig. 2 mit der erfindungsgemässen Haltevorrichtung 4 in einer ersten vorzugsweisen Ausgestaltung mit dem ersten Halteseil 421, das mit einer ersten frontseitigen Seilanschlussvorrichtung 84 und einer ersten rückseitigen Seilanschlussvorrichtung 44 verbunden ist, und mit einem zweiten Halteseil 422, das mit einer zweiten frontseitigen Seilanschlussvorrichtung 74 und einer zweiten rückseitigen Seilanschlussvorrichtung 45 verbunden ist, in der das zweite Halteseil 422 von einer gespannten zweiten Zugfeder 453 elastisch gehalten ist;
- Fig. 7: die Verschiebevorrichtung 10 von Fig. 6 mit den rückseitigen Seilanschlussvorrichtungen 44, 45 in einer vorzugsweisen Ausgestaltung, zu denen die Halteseile 421, 422 der Haltevorrichtung 4 geführt sind;
- Fig. 8a: die obere Anschlagvorrichtung 7 und die untere Anschlagvorrichtung 8 von Fig. 7 in räumlicher Darstellung;
- Fig. 8b: die obere Anschlagvorrichtung 7 und die untere Anschlagvorrichtung 8 von Fig. 7 in Schnittdarstellung;
- Fig. 9a: die obere rückseitige Seilanschlussvorrichtung 44 von Fig. 7 ;
- Fig. 9b: die untere rückseitige Seilanschlussvorrichtung 45 von Fig. 7;
- Fig. 10: den Hilfsantrieb 3 von Fig. 2, der vom Montageprofil 14 gehalten ist und der nach dem Einschieben der Schiebetür 11 in das Türfach 18 mit einem rückseitigen Endanschlag 9 zusammenwirkt; und
- Fig. 11: eine zu Installationszwecken vorgesehene Montagekonfiguration der Verschiebevorrichtung 10, die einen Montageprofilersatz 14', der das obere Führungslaufwerk 5 und das untere Führungslaufwerk 6 hält, die einen oberen Führungsschienenersatz 15', der die obere Anschlagvorrichtung 7 und die erste rückseitige Seilanschlussvorrichtung 44 hält und mit dem oberen Führungslaufwerk 5 verbunden ist, und die einen unteren Führungsschienenersatz 16', der die untere Anschlagvorrichtung 8 und die zweite rückseitige Seilanschlussvorrichtung 45 hält und mit dem unteren Führungslaufwerk 6 verbunden ist, sowie die montierten Halteseile 421, 422 umfasst, und mit einer der Zwischenwände 1D von Fig. 1, an der die untere und die obere Führungsschiene 15, 16 bereits montiert sind und auf die die in der Montagekonfiguration vorliegende Verschiebevorrichtung 10 übertragen wird.

Fig. 1 zeigt eine erfindungsgemässe Funktionseinheit bzw. ein Möbelstück 1 in der Ausgestaltung eines Schrankes, in den auf beiden Seiten je ein Türfach 18 integriert ist. Das Möbelstück 1 umfasst Seitenwände 1A, einen Oberboden 1B, einen Unterboden 1C sowie Zwischenwände 1D, die je mit einer zugeordneten Seitenwand 1A ein Türfach 18 begrenzen. In jedem Türfach 18 ist eine erfindungsgemässe Verschiebevorrichtung 10 mit einem Montageprofil 14 angeordnet, das in vorzugsweisen Ausgestaltungen selbsttätig innerhalb des Türfachs 18 verschiebbar ist. Von den Montageprofil 14 sind Türen 11 gehalten, die bei der Verschiebung des Montageprofils 14 in das zugehörige Türfach 18 eingefahren oder aus diesem ausgefahren werden.

Im ersten Türfach 18 ist eine Faltschiebetür 11 gehalten, die ein erstes und ein zweites Türelement 111, 112 aufweist, die gelenkig miteinander verbunden sind. Die innerhalb des zweiten Türfachs 18 von einem Montageprofil 14 gehaltene Tür 11 weist hingegen nur ein Türelement 111 auf.

Die Faltschiebetür 11 ist vollständig aus dem ersten Türfach 10 ausgezogen und vollständig aufgefaltet, so dass die Türelemente 111, 112 in einer Ebene ausgerichtet sind. Die Türelemente 111, 112 der Faltschiebetür 11 und das Türelement 111 der einteiligen Tür 11 sind gleich gross, weshalb durch die in der Schliessstellung gezeigte Faltschiebetür 11 zwei Drittel der Schranköffnung 100 abgedeckt werden.

Die nachlaufende Kante des ersten Türelements 111 ist durch Anschlagscharniere 131 mit dem symbolisch gezeigten Montageprofil 14 verbunden, das nach der Ausfahrt der Faltschiebetür 11 am Ausgang des Türfachs 18 gehalten ist.

Die vorlaufende Kante des ersten Türelements 111 ist durch Türscharniere 132 mit der nachlaufenden Kante des zweiten Türelements 112 verbunden, dessen vorlaufende Kante oben mit einem Frontlaufwerk 5F verbunden ist. Das Frontlaufwerk 5F ist in einer Tragschiene 150 geführt, die durch Kurvenabschnitte miteinander verbundene Schienenelemente aufweist, von denen je eines in eine zugehöriges Türfach 18 hinein und eines entlang der Front des Möbelstücks 1 verläuft. Bei der Einfahrt in das Türfach 18 sowie bei der Fahrt entlang der Front des Möbelstücks 1 läuft das Frontlaufwerk 5F jeweils voran, wobei der Richtungswechsel innerhalb des Kurvenabschnitts erfolgt.

Fig. 2 zeigt die im ersten Türfach 18 der Funktionseinheit 1 von Fig. 1 angeordnete Verschiebevorrichtung 10 mit einer Haltevorrichtung 4 gemäss Fig. 6 oder Fig. 7 (in Fig. 2 schematisch gezeigt), von der das Montageprofil 14 in vertikaler Ausrichtung verschiebbar gehalten ist.

Optional ist das Montageprofil 14, das von der Haltevorrichtung 4 in senkrechter Ausrichtung gehalten ist und das durch die Anschlagscharniere 131 mit der Faltschiebetür 11 verbunden ist, mit einer Antriebsvorrichtung 2 und mit einem Hilfsantrieb 3 verbunden.

Das Montageprofil 14 ist entlang eines Fahrwegs S zwischen einer ersten Endposition S1 an der Rückseite des Türfachs 18 und einer zweiten Endposition S2 an der Frontseite des Türfachs 18 verschiebbar.

Wie dies nachstehend mit Bezug auf Fig. 6 weiter beschrieben wird, ist das Montageprofil 14 am oberen Ende mit einem oberen Führungslaufwerk 5, das in einer oberen Führungsschiene 15 geführt ist, und am unteren Ende durch ein unteres Führungslaufwerk 6, das in einer unteren Führungsschiene 16 geführt ist, verbunden. Das obere Führungslaufwerk 5 umfasst Tragrollen 591 und Führungsrollen 592 und weist nebst den Führungsfunktionen auch eine Tragfunktion auf. Das untere Führungslaufwerk 6 umfasst Führungsrollen 692, die in der unteren Führungsschiene 16 geführt sind.

Das obere Führungslaufwerk 5 und das untere Führungslaufwerk 6 liegen in Fig. 2 an der zweiten Endposition S2 an einer oberen Anschlagvorrichtung 7 und an einer unteren Anschlagvorrichtung 8 an, die nachstehend mit Bezug auf Fig. 6 und Fig. 8a und Fig. 8b näher erläutert werden.

Auf der rückseitigen ersten Endposition S1 ist eine Anschlagvorrichtung 90 mit einem Anschlag bzw. einer Anschlagplatte 9 vorgesehen, die den Fahrweg S des Montageprofils 14 auf der Rückseite des Türfachs 18 beschränkt.

Die erfindungsgemässe Verschiebevorrichtung 10 umfasst vorzugsweise eine Antriebsvorrichtung 2 mit einem Zugseil 22, das in Fig. 2 noch nicht montiert ist. Mittels dieser Antriebsvorrichtung 2 ist das Montageprofil 14 vorzugsweise über den gesamten Fahrweg S verschiebbar.

Eine noch vorteilhafterer Bewegungsverlauf des Montageprofils 14 kann erzielt werden, wenn nicht nur am oberen Ende des Montageprofils 14 oder am oberen Führungslaufwerk 5 eine Antriebsvorrichtung 2, sondern auch am unteren Ende des Montageprofils 14 oder am unteren Führungslaufwerk 6 eine funktionsgleiche oder identische Antriebsvorrichtung 2 vorgesehen wird. Wünschenswert ist dabei eine zu Beginn hohe Beschleunigung und anschliessend eine gleichmässige Bewegung des Montageprofils 14.

Optional ist ein Hilfsantrieb 3 vorgesehenen, mittels dessen die wenigstens eine Antriebsvorrichtung 2 im Bereich der rückseitigen ersten Endposition S1 unterstützt wird. Sobald das Montageprofil 14 von der rückseitigen Endposition S1 bzw. von der Anschlagplatte 9 gelöst wird, wird es zusätzlich über eine relativ kurze Strecke zusätzlich vom Hilfsantrieb 3 beschleunigt. Mit dem Hilfsantrieb 3 wird ein rascher Bewegungsablauf realisiert. Das Montageprofil 14 bewegt sich nicht träge aus der Endposition S1, sondern wird rasch beschleunigt.

Oberhalb und unterhalb des Hilfsantriebs 3 sind Dämpfungsvorrichtungen 99 vorgesehen, die einen Dämpfungskolben 991 aufweisen, der beim Auftreffen auf die Anschlagplatte 9 verschoben wird und die Bewegungen des Montageprofils 14 dämpft und einen störenden Aufschlag vermeidet.

Zwischen den beiden Dämpfungsvorrichtungen 99 ist zudem eine zyklisch arbeitende Verriegelungsvorrichtung 95 vorgesehen, die einen Betätigungsstab 952 und einen Greifer 951 umfasst, der mit einem stationär montierten Greifelement 96 zusammenwirken kann und der durch Druck auf den Betätigungsstab 952, der beim Erreichen der ersten Endposition S1 mittels des Greifelements 96 ausgeübt wird, zyklisch verschliessbar und wieder lösbar ist (siehe Fig. 11). Durch einen manuell oder motorisch ausgeübten Druck auf die Verriegelungsvorrichtung 95 kann diese somit verriegelt und durch einen weiteren Druck wieder entriegelt werden.

Fig. 2 zeigt ferner eine Einzugsvorrichtung E, mittels der das Montageprofil 14 oder eines der Führungslaufwerke 5, 6 erfasst und zur ersten Endposition S1 gezogen werden kann. Die erfindungsgemässe Haltevorrichtung 4 kann daher ohne oder wahlweise in Kombination mit einer oder mehreren Antriebsvorrichtungen 2, E verwendet werden.

Fig. 3 zeigt einen Teil der Verschiebevorrichtung 10 von Fig. 2 mit dem oberen Endstück des Montageprofils 14, welches mit einem oberen Führungslaufwerk 5 verbunden ist, das in einer oberen Führungsschiene 15 verschiebbar gelagert ist und das mit einer Antriebsvorrichtung 2 verbunden ist. Die Antriebsvorrichtung 2 umfasst eine Antriebseinheit 21 mit einem Gehäuse 210, in dem ein Antriebselement 211 vorgesehen und eine damit verbundene Zugseilrolle 212, auf die ein Zugseil 22 aufgewickelt ist, drehbar gehalten ist. Das Antriebselement 211 ist vorzugsweise eine Triebfeder, wie eine Spiralfeder oder eine Schraubenfeder, die bei der Drehung der Zugseilrolle 212 gespannt oder entspannt wird. Die Zugseilrolle 212 ist mittels einer Lagerwelle 215 (schematisch gezeigt) drehbar gelagert. Das spiralförmige Antriebselement 211 umschliesst ebenfalls die Lagerwelle 215 und ist mit einem ersten Endstück 2111 mit der Zugseilrolle 212 und mit einem zweiten Endstück 2112 mit der Lagerwelle 215 fest verbunden. Bei einer Drehung der Zugseilrolle 212 beim Herausziehen des Zugseils 22 wird das erste Endstück 2111 des Antriebselements 211 daher um die Lagerwelle 215 geführt, während das zweite Endstück 2112 des Antriebselements 211 festgehalten ist. Sobald das Zugseil 22 wieder freigegeben wird, wird die Zugseilrolle 212 durch das gespannte Antriebselement 211 wieder zurückgedreht. Sofern das Kopplungselement 221 am Ende des Zugseils 22 beispielsweise frontseitig an einem Zugseilanschluss eingehängt ist und das Montageprofil 14 in das Türfach 18 eingefahren wird, so wird das Zugseil 22 aus der Antriebseinheit 21 herausgezogen, die Zugseilrolle 212 gedreht und das Antriebselement 211 gespannt. Das Montageprofil 14 kann beim Erreichen der zweiten Endposition S2 nun mit der Verriegelungsvorrichtung 95 arretiert werden. Sobald diese Arretierung gelöst wird, wird die Zugseilrolle 212 vom Antriebselement 211 zurückgedreht und das Zugseil 22 wieder eingezogen und das Montageprofil 14 von der zweiten Endposition S2 zur ersten Endposition S1 verschoben. Eine mit dem Montageprofil 14 verbundene Tür 11 wird daher selbsttätig aus dem Türfach 18 ausgefahren.

Durch die Verbindung der Antriebsvorrichtung 2 mit dem Montageprofil 14 oder dem Führungslaufwerk 5 entfällt die Montage an einer Rückwand, einer Trennwand 1D oder einer Seitenwand 1A der Funktionseinheit 1. Besonders vorteilhaft ist, dass die Verschiebevorrichtung 10 ohne Modifikation in unterschiedlich dimensionierte Türfächer 18 eingebaut werden kann. Wie dies nachstehend beschrieben ist, können Einstellungen und Justierungen mit minimalem Aufwand durchgeführt werden. Selbst wenn die Verschiebevorrichtung 10 mit einer Antriebsvorrichtung 2 an der Oberseite des Montageprofils 14 und einer Antriebsvorrichtung 2 an der Unterseite des Montageprofils 14 versehen ist, kann die Montage der Verschiebevorrichtung 10 mit minimalem Aufwand vollzogen werden.

Fig. 3 zeigt ferner, dass das Montageprofil 14 zwei Führungskanäle 141, 142 und eine Montagekanal 143 aufweist, in dem die Anschlagscharniere 131 formschlüssig gehalten und durch Arretierschrauben 1311 fixierbar sind.

Zumindest einer der Führungskanäle 141, 142 dient dem Halten einer Umlenkeinheit 230, die entlang dem Montageprofil 14 verschiebbar und an passender Stelle mittels Arretierschrauben fixierbar ist.

Das obere Führungslaufwerk 5 umfasst einen zweiteiligen Laufwerkskörper 51 mit einem ersten Laufwerkskörperteil 511 und einem zweiten Laufwerkskörperteil 512, von dem vertikal ausgerichtete Tragrollen 591 und horizontal ausgerichtete Führungsrollen 592 gehalten sind. Die beiden Laufwerkskörperteile 511, 512 können einstückig miteinander verbunden sein, sind in dieser Ausgestaltung aber durch ein Kopplungsteil 55 miteinander verbunden. Die Tragrollen 591 sind auf ein Laufelement 151 der oberen Führungsschiene 15 abgestützt und die Führungsrollen 592 sind in einem Führungskanal 152 der oberen Führungsschiene 15 geführt. In den Laufwerkskörper 51 ist ein Puffer oder Dämpfer 58 eingesetzt. Weiterhin umfasst das oberen Führungslaufwerk 5 ein Anschlagteil 53, welches mit einem Puffer oder Dämpfer an der frontseitigen Anschlagvorrichtung 7 zusammenwirken kann.

Fig. 4 zeigt das obere Führungslaufwerk 5 von Fig. 3 von der anderen Seite und gelöst vom Montageprofil 14, an dem eine Umlenkeinheit 230 mit einer ersten Umlenkrolle 23 verschiebbar und fixierbar gehalten ist. Die Umlenkeinheit 230 ist formschlüssig in einem Führungskanal 141 oder 142 gehalten und entlang diesem verschiebbar und an passender Stelle arretierbar. Das Zugseil 22 der Antriebsvorrichtung 2 ist um die erste Umlenkrolle 23 zu einer zweiten Umlenkrolle 24 geführt, die vom Laufwerkskörper 51 des oberen Führungslaufwerk gehalten ist. Von der zweiten Umlenkrolle 24 ist das Zugseil 22 weiter zu einem Zugseilanschluss 72 geführt, der an der oberen Anschlagvorrichtung 7 angeordnet ist (siehe Fig. 5).

Durch Verschiebung der Umlenkeinheit 230 entlang dem Montageprofil 14 kann der Weg von der Zugseilrolle 212 zur zweiten Umlenkrolle 24 verlängert oder verkürzt werden. Durch Verlängerung dieses Weges wird eine entsprechende Länge des Zugseils 22 aus der Antriebseinheit 21 herausgezogen, die Zugseilrolle 212 entsprechend gedreht und das Antriebselement 211 entsprechend vorgespannt. Durch Vorspannung des Antriebselements 211 wird daher bewirkt, dass dieses mit einer höheren Zugkraft auf das Zugseil 22 einwirkt und das Montageprofil 14 mit einer höheren Kraft aus der ersten Endposition S1 in Richtung zur zweiten Endposition S2 bewegt wird. Diese Einstellung kann mit wenigen Handgriffen bequem vollzogen werden.

Fig. 4 zeigt ferner, dass das erste Laufwerkskörperteil 511 ein nach unten gerichtetes Montageschwert 5111 aufweist, das in eine Montageöffnung 140 des Montageprofils 14 einführbar ist. Ein Teil des Montageprofils 14 wird dabei zwischen dem Montageschwert 5111 und einer Halteplatte 5112 gehalten.

Das erste Laufwerkskörperteil 511 hält zudem eine Lagerwelle 415, von der eine erste obere Rolleneinheit 411 und eine zweite obere Rolleneinheit 412 drehbar gehalten sind. Die erste und die zweite Rolleneinheit 411, 412, die ein Rollenpaar 41 bilden, sind Teil der Haltevorrichtung 4, die nachstehend erläutert wird. Über dem Rollenpaar 41 ruht ein Funktionsteil 57, welches die in Fig. 6 gezeigten Halteseile 421, 422 sichert.

Im zweiten Laufwerkskörperteil 512 ist ein Dämpferkanal 5120 vorgesehen, in dem ein Laufwerksdämpfer 58 angeordnet und mittels eines Arretierelements, gegebenenfalls einer Fixierschraube 5121 fixiert ist.

Fig. 5 zeigt den oberen Teil der Verschiebevorrichtung 10 von Fig. 2 mit der Antriebsvorrichtung 2, von der das Zugseil 22 über die erste Umlenkrolle 23 der verschiebbar mit dem Montageprofil 14 verbundenen Umlenkeinheit 230 und die mit dem oberen Führungslaufwerk 5 verbundene zweite Umlenkrolle 24 zu einem Zugseilanschluss 72 an der oberen Anschlagvorrichtung 7 geführt ist, die an der Frontseite der oberen Führungsschiene 15 gehalten ist.

Zur Inbetriebsetzung der Antriebsvorrichtung 2 wird das Kopplungsteil 221 am Ende des Zugseils 2 erfasst, um die erste und zweite Umlenkrolle 23, 24 geführt und in den Zugseilanschluss 72 der oberen Anschlagvorrichtung 7 eingehängt. Dieser Vorgang kann mit wenigen Handgriffen vollzogen werden.

Die Anschlagvorrichtung 7 ist mit einem Montagebalken 711 (siehe Fig. 8b) in einem Haltekanal 157 gehalten, der an der Unterseite des Laufelements 151 der oberen Führungsschiene 15 vorgesehen ist. Oberhalb des Laufelements 151 ist daher die Lauftechnik mit den Tragrollen 591 und den Führungsrollen 592 des oberen Führungslaufwerks 5 (siehe Fig. 3) sowie ein Justierteil 159 zur Einstellung der Dämpfereingriffstiefe vorgesehen, das mit dem Laufwerksdämpfer 58 zusammenwirken kann. An der Unterseite des Laufelements 151 ist hingegen die Antriebstechnik mit dem Zugseil 22 und die Haltetechnik der Haltevorrichtung 4 mit Halteseilen 421, 422 vorgesehen (siehe auch Fig. 6).

Die Anschlagvorrichtung 7 umfasst je nach Vorliegen einer Tür mit einem Türelement 111 oder zwei Türelementen 111, 112, einseitig eine oder beidseitig je eine Distanzhalterolle 79, an denen die gehaltenen Türelemente 111, 112 abrollen können, ohne den Körper 71 der Anschlagvorrichtung 7 zu berühren. Weiterhin umfasst die obere Anschlagvorrichtung 7 eine Seilanschlussvorrichtung 74, mittels der eines der Halteseile 421 der Haltevorrichtung 4 gehalten wird. Zudem ist ein Anschlagdämpfer oder Anschlagpuffer 78 vorgesehen, der mit dem Anschlagteil 53 des oberen Führungslaufwerks 5 zusammenwirken kann (siehe Fig. 4).

Fig. 6 zeigt die Verschiebevorrichtung 10 von Fig. 2 mit einer erfindungsgemässen Haltevorrichtung 4, die zwei Halteseile 421, 422 umfasst.

Das am oberen Ende des Montageprofils 14 vorgesehene obere Führungslaufwerk 5 ist in der oberen Führungsschiene 15 und das am unteren Ende des Montageprofils 14 vorgesehene untere Führungslaufwerk 6 ist einer unteren Führungsschiene 16 geführt. An der Frontseite der oberen Führungsschiene 15 ist die obere Anschlagvorrichtung 7 und an der Frontseite der unteren Führungsschiene 16 ist die untere Anschlagvorrichtung 8 gezeigt (siehe auch Fig. 7). In Fig. 6 sind die Führungsschienen 15, 16 nicht gezeigt.

Die obere frontseitige Anschlagvorrichtung 7 mit dem Montagebalken 711, dem Zugseilanschluss 72 und der Seilanschlussvorrichtung 74 für das zweite Halteseil 422 wurde bereits mit Bezug auf Fig. 5 erläutert. Der Drehhebel 75 dient dem Halten des Montageprofils 14 in der frontseitigen Endposition S2. In dieser Position ist das Montageprofil 14 vertikal ausgerichtet gehalten, so dass die Tür 11 oder die Türelemente 111, 112 besonders einfach montiert werden können. Die obere Seilanschlussvorrichtung 74 umfasst einen Montagekanal 741 (siehe Fig. 8b) mit einer anschliessenden Vertiefung, in den ein Endstück des oberen Halteseils 422 eingelegt werden kann.

Die untere Anschlagvorrichtung 8 und die obere Anschlagvorrichtung 7 sind nachstehend mit Bezug auf Fig. 8a und Fig. 8b beschrieben. Vom Zugseilanschluss 74 der oberen Anschlagvorrichtung 7 ist das zweite Zugseil 422 festgehalten. Der Zugseilanschluss 84 der unteren Anschlagvorrichtung 8 umfasst hingegen einen Stellschlitten 842, der verschiebbar gelagert und mittels einer Stellschraube 845 justierbar ist. Durch die Stellschraube 845 und den Stellschlitten 842 wird eine Stellvorrichtung 840 gebildet. Durch Betätigung der Stellschraube 845 kann das erste Halteseil 421 angezogen oder gelöst und das Montageprofil 14 vertikal ausgerichtet werden.

Die Haltevorrichtung 4 umfasst eine erste frontseitige Seilanschlussvorrichtung 84, eine erste untere Rolleneinheit 431, die am unteren Ende des Montageprofils 14 angeordnet ist, eine erste obere Rolleneinheit 411, die am oberen Ende des Montageprofils 14 angeordnet ist, und eine erste rückseitige Seilanschlussvorrichtung 44, die am rückseitigen Ende der oberen Führungsschiene 15 angeordnet ist, sowie das erste Halteseil 421, das mit einem ersten Endstück mit der ersten frontseitigen Seilanschlussvorrichtung 84 verbunden, im Gegenuhrzeigersinn um die erste untere Rolleneinheit 431 und im Uhrzeigersinn um die erste obere Rolleneinheit 411 geführt und mit einem zweiten Endstück mit der ersten rückseitigen Seilanschlussvorrichtung 44 verbunden ist.

Weiterhin umfasst die Haltevorrichtung 4 eine zweite frontseitige Seilanschlussvorrichtung 74, eine zweite obere Rolleneinheit 412, die am oberen Ende des Montageprofils 14 angeordnet ist, eine zweite untere Rolleneinheit 432, die am unteren Ende des Montageprofils 14 angeordnet ist, und eine zweite rückseitige Seilanschlussvorrichtung 45, die am rückseitigen Ende der unteren Führungsschiene 16 angeordnet ist, sowie das zweite Halteseil 422, das mit einem ersten Endstück mit der zweiten frontseitigen Seilanschlussvorrichtung 74 verbunden, im Uhrzeigersinn um die zweite obere Rolleneinheit 412 und im Gegenuhrzeigersinn um die zweite untere Rolleneinheit 432 geführt und mit einem zweiten Endstück mit der zweiten rückseitigen Seilanschlussvorrichtung 45 verbunden ist.

Die erste frontseitige Seilanschlussvorrichtung 84 ist in dieser vorzugsweisen Ausgestaltung am frontseitigen Ende der unteren Führungsschiene 16 an der unteren Anschlagvorrichtung 8 vorgesehen. Die zweite frontseitige Seilanschlussvorrichtung 74 ist in dieser vorzugsweisen Ausgestaltung am frontseitigen Ende der oberen Führungsschiene 15 an der oberen Anschlagvorrichtung 7 angeordnet.

Die zweite rückseitige Seilanschlussvorrichtung 45 umfasst eine zweite Spannvorrichtung 450 mit einer zweiten Zugfeder 453, die einerseits direkt oder über einen zweiten Anschlussschlitten 452 (strichpunktiert gezeigt) mit dem zweiten Halteseil 422 und die andererseits mit einem zweiten Zugschlitten 454 verbunden ist, in den eine ortsfest gehaltene zweite Spannschraube 455 eingedreht ist, mittels der der zweite Zugschlitten 454 innerhalb eines zweiten Lagerprofils 459 entlang dessen Längsachse verschiebbar ist, um die zweite Zugfeder 453 zu spannen. Bei der Installation wird die Zugfeder 453 gespannt und eine entsprechende Zugkraft auf das zweite Halteseil 422 übertragen.

Bei der erfindungsgemässen Haltevorrichtung 4 ist daher stets eines der Halteseile, in dieser Ausgestaltung das zweite Halteseil 422, elastisch gehalten. Das erste Halteseil 421 ist nach der Installation hingegen von der ersten frontseitigen Seilanschlussvorrichtung 84 und der ersten rückseitigen Seilanschlussvorrichtung 44 unelastisch oder fest gehalten. Die vertikale Ausrichtung des Montageprofils 14 kann mittels der ersten Stellvorrichtung 840 vollzogen werden, alternativ am anderen Ende mittels einer ersten Stellvorrichtung in der ersten rückseitigen Seilanschlussvorrichtung 44.

Vorzugsweise wird die zweite Zugfeder 453 um ein vorgegebenes Mass vorgespannt oder gedehnt. Sofern die zweite Zugfeder 453 einerseits mit dem Zugschlitten 454 und andererseits mit dem Anschlussschlitten 452 verbunden ist, entspricht das Mass der gegenseitigen Verschiebung des Zugschlittens 454 und des Anschlussschlittens 452 die Zugkraft in der Zugfeder 453. Die eingeprägte Zugkraft kann daher anhand dieser Verschiebung leicht bestimmt werden. Bei Verwendung eines Anschlussschlittens 452 kann das Halteseil 422 einfacher angeschlossen werden, wie dies nachstehend beschrieben ist.

Mit Bezug auf Fig. 7 wird ferner erläutert, dass vorzugsweise auch in das erste Halteseilen 421 eine Zugkraft eingeprägt wird, bevor dieses fixiert wird. Durch die Einprägung einer Zugkraft in das zweite Halteseil 422 oder in das erste und das zweite Halteseil 421, 422 resultieren die eingangs beschriebenen Vorteile.

Die vorzugsweise vorgesehene Antriebsvorrichtung 2, die vom oberen Führungslaufwerk 5 gehalten ist, wurde mit Bezug auf Fig. 3 bereits beschrieben. Das Zugseil 22 der Antriebsvorrichtung 2 ist über die erste Umlenkrolle 23 und die zweite Umlenkrolle 24 zum Zugseilanschluss 72 geführt, der an der oberen frontseitigen Anschlagvorrichtung 7 vorgesehen ist. Die Umlenkeinheit 230 ist mit einem Formelement 232 im ersten Führungskanal 141 formschlüssig gehalten und entlang dem Montageprofil 14 verschiebbar.

Fig. 7 zeigt die Verschiebevorrichtung 10 von Fig. 6 mit den beiden rückseitigen Seilanschlussvorrichtungen 44, 45 der Haltevorrichtung 4, die je ein Lagerprofil 449, 459 aufweisen, das mit dem rückseitigen Endstück der oberen oder unteren Führungsschiene 15, 16 verbunden ist. Die Lagerprofile 449, 459 weisen eine langgestreckte Lageröffnung 4490, 4590 auf, durch die hindurch die Vorrichtungsteile nur teilweise sichtbar sind. Die in den Lagerprofilen 449, 459 vorgesehenen Vorrichtungsteile, die je eine Zugfeder 443, 453 umfassen, wurden daher dupliziert und separat dargestellt. Die Zugfedern 443, 453 sind zusätzlich separat gezeigt.

Jede der Seilanschlussvorrichtungen 44, 45 umfasst eine Eingangsrolle 441, 451, einen Anschlussschlitten 442, 452, eine Zugfeder 443, 453, einen Zugschlitten 444, 454, eine Spannschraube 445, 455 und eine im Lagerprofil 449, 459 verankerte Schraubenhalterung 446, 456, mittels der die Spannschraube 445, 455 gehalten ist. Die Schraubenhalterungen 446, 456 sind je mittels einer Montageschraube 4461 mit dem zugehörigen Lagerprofil 449; 459 verbunden. Das zugewandte Endstück des zugehörigen Halteseils 421, 422 wird über die Eingangsrolle 441, 451 zum Anschlussschlitten 442, 452 geführt, der durch die Zugfeder 443, 453 mit dem Zugschlitten 444, 454 verbunden ist, der seinerseits durch die Spannschraube 445, 455 mit der Schraubenhalterung 446, 456 verbunden ist. Durch Anziehen der Spannschraube 445, 455 wird der Zugschlitten 445, 455 gegen die Schraubenhalterung 446, 456 gezogen und die Zugfeder 443, 453 gespannt. Die von der Zugfeder 443, 453 ausgeübte Zugkraft wird über den Anschlussschlitten 442, 452 auf das angeschlossenen Halteseil 421, 422 übertragen. Die genannten Teile der Seilanschlussvorrichtungen 44, 45 bilden daher Spannvorrichtungen 440, 450, mittels denen eine Zugkraft in den Halteseilen 421, 422 einstellbar ist.

Mit Bezug auf Fig. 6 wurde beschrieben, dass der Anschlussschlitten 452 in der zweiten Seilanschlussvorrichtung 45 nur optional vorgesehen wird. In der ersten Seilanschlussvorrichtung 44 von Fig. 7, die vorzugsweise ebenfalls eine Spannvorrichtung 440 umfasst, ist der Anschlussschlitten 442 jedoch stets vorhanden, damit das erste Zugseil 421 nach Einprägung der Zugkraft fixiert werden kann.

Sofern der erste Anschlussschlitten 442 nach Einstellen der Zugkraft im ersten Halteseil 421 fixiert wird, so wird die eingestellte Zugkraft anschliessend aufrechterhalten. Zu diesem Zweck ist im Anschlussschlitten 442 der ersten rückseitigen Seilanschlussvorrichtung 44 eine Fixierschraube 448 vorgesehen, die durch die Profilöffnung 4490 im Lagerprofil 449 hindurchgeführt ist und beim Anziehen mit dem Lagerprofil 449 verklemmt wird. Unterhalb der Fixierschraube 448 sind daher Teile des Lagerprofils 449 symbolisch gezeigt.

Die Installation der erfindungsgemässen Verschiebevorrichtung erfolgt vorzugsweise wie folgt:
- Das Montageprofil 14 wird senkrecht ausgerichtet und vorzugsweise fixiert. Die Fixierung erfolgt beispielsweise durch die Arretierhebel 75, 85 an den Anschlagvorrichtungen 7 und 8.
- Das erste Halteseil 421 wird mit einem ersten Endstück mit der ersten frontseitigen Seilanschlussvorrichtung 84 verbunden, um die erste untere oder ober Rolleneinheit 431 und um die erste obere oder untere Rolleneinheit 411 geführt und mit einem zweiten Endstück mit der ersten rückseitigen Seilanschlussvorrichtung 44 verbunden und manuell gespannt. Die Rolleneinheiten 411, 431 werden vom ersten Halteseil 421 einmal im Uhrzeigersinn und im Gegenuhrzeigersinn umlaufen, oder umgekehrt.
- Das zweite Halteseil 422 wird mit einem ersten Endstück mit der zweiten frontseitigen Seilanschlussvorrichtung 74 verbunden, um die zweite obere oder untere Rolleneinheit 412 und um die zweite untere oder obere Rolleneinheit 432 geführt und mit einem zweiten Endstück mit der zweiten rückseitigen Seilanschlussvorrichtung 45 verbunden und manuell gespannt. Die Rolleneinheiten 412, 432 werden vom zweiten Halteseil 421 einmal im Uhrzeigersinn und im Gegenuhrzeigersinn umlaufen, oder umgekehrt.

- Das zweite Halteseil wird 422 wird in der zweiten rückseitigen Seilanschlussvorrichtung 45 mit dem zweiten Anschlussschlitten 452 verbunden, wonach die zweite Spannschraube 455 gedreht und der zweite Zugschlitten 454 und der zweite Anschlussschlitten 452, die durch die zweite Zugfeder 453 miteinander verbunden sind, um ein vorbestimmtes Mass gegeneinander verschoben werden.
- Der erste frontseitige Stellschlitten 842 der ersten frontseitigen Stellvorrichtung 840 der ersten frontseitigen Seilanschlussvorrichtung 84, der einerseits mit dem fixierten ersten Halteseil 421 verbunden ist, wird nun mittels der ortsfest gehaltenen Stellschraube 845 justiert, um das Montageprofil 14 vertikal auszurichten bzw. um die vertikale Ausrichtung des Montageprofils 14, das zuvor gelöst wird, zu optimieren.

Nach Abschluss des Installationsverfahrens ist im zweiten Halteseil 422 eine vorbestimmte Zugspannung eingeprägt und das Montageprofil 14 ist mittels des gespannten ersten Halteseils 421 vertikal ausgerichtet.

Diese Installationsvorgang wird optimiert, indem vor der Justierung bzw. vertikaler Ausrichtung des Montageprofils 14 auch im ersten Halteseil 421 eine vorbestimmte Zugkraft eingeprägt wird. Nach Einprägung einer vorbestimmten Zugkraft in beiden Halteseilen 421, 422 reduziert sich der Aufwand zur Justierung bzw. vertikaler Ausrichtung des Montageprofils 14.

In bevorzugten Ausführungen des Installationsverfahrens wird zusätzlich das erste Halteseil 421 in der ersten rückseitigen Seilanschlussvorrichtung 44 mit dem ersten Anschlussschlitten 442 verbunden, wonach die erste Spannschraube 445 gedreht und der erste Zugschlitten 444 und der erste Anschlussschlitten 442, die durch die erste Zugfeder 443 miteinander verbunden sind, um ein vorbestimmtes Mass gegeneinander verschoben werden.

Nach diesem Schritt sind in beiden Zugseilen 421, 422 die vorbestimmten Zugkräfte eingeprägt. Diese Einstellungen erfolgen vorzugsweise unter Beachtung der Messstäbe, welche das Mass der gegenseitigen Verschiebung der Anschlussschlitten 442, 452 und der Zugschlitten 444, 454 vorzugsweise auf einer Skala mit Markierungen, gegebenenfalls Farbmarkierungen, anzeigen.

Der erste Anschlussschlitten 442 wird nach Einprägung der vorbestimmten Zugspannung am zugehörigen ersten Lagerprofil 449 fixiert. Anschliessend erfolgt, wie beschrieben, die Betätigung der ersten frontseitigen Stellvorrichtung 840, um das nicht mehr fixierte Montageprofil 14 vertikal auszurichten. Dabei sind üblicherweise nur noch minimale Korrekturen notwendig.

Fig. 7 zeigt symbolisch, dass optional auch an der Unterseite des Montageprofils 14 eine zweite Antriebsvorrichtung 2' und eine zweite verschiebbar gelagerte Umlenkeinheit mit einer ersten Umlenkrolle 23' vorgesehen werden kann. Das untere Zugseil würde wiederum über die erste Umlenkrolle 23' und eine Umlenkrolle, die beispielsweise am unteren Führungslaufwerk 6 befestigt ist zu einem Zugseilanschluss 82 an der unteren Anschlagvorrichtung 8 geführt. Eine zweite Antriebsvorrichtung 2' und die entsprechenden Vorrichtungsteile können daher mit minimalem Aufwand praktisch spiegelbildlich zur ersten Antriebsvorrichtung 2 vorgesehen werden.

Fig. 8a zeigt die obere Anschlagvorrichtung 7 und die untere Anschlagvorrichtung 8 von Fig. 7 in räumlicher Darstellung. Fig. 8b zeigt die obere Anschlagvorrichtung 7 und die untere Anschlagvorrichtung 8 von Fig. 7 in Schnittdarstellung.

Die obere Anschlagvorrichtung 7 und die untere Anschlagvorrichtung 8 weisen je einen Vorrichtungskörper 71, 81 und einen daran angeformten Montagebalken 711, 811 auf, der mittels Arretierschrauben 712, 812 in der zugehörigen oberen oder unteren Führungsschiene 15, 16 arretierbar ist. Die obere Anschlagvorrichtung 7 weist einen hakenförmigen Zugseilanschluss 72 auf, in denen das Kopplungsteil 221 des Zugseils 22 eingehängt werden kann.

Weiterhin weist jede Anschlagvorrichtung 7, 8 vorzugsweise beidseits eine Distanzhalterolle 79, 89, die die vorbeifahrende Tür 11 auf Distanz hält, und einen drehbaren Arretierhebel 75, 85 auf, mittels dessen das Montageprofil 14 frontseitig fixiert werden kann, um Installationsarbeiten, Wartungsarbeiten oder Justierungen auszuführen. Sofern eine zweite Antriebsvorrichtung 2'vorgesehen ist könnte der Arretierhebel 85 auch als Zugseilanschluss 82 verwendet werden. Die Arretierhebel 75, 85 werden von einer Halteschale 710, 810 gehalten, die durch eine Schraube mit dem Vorrichtungskörper 71, 81 verbunden ist.

Ferner weist jede Anschlagvorrichtung 7, 8 einen vorzugsweise einstellbaren Anschlagpuffer 78, 88 mit einem Pufferkörper 781, 881 und einer Justierschraube 782, 882 auf.

Die Seilanschlussvorrichtung 74 der oberen Anschlagvorrichtung 7 ist einfach ausgestaltet und weist einen Halteblock 742 mit einem nach oben geöffneten Montagekanal 741 auf, in den ein Endstück des zweiten Halteseils 422 eingehängt werden kann.

Die untere Anschlagvorrichtung 8 umfasst eine Seilanschlussvorrichtung 84 mit einer Stellvorrichtung 840, die durch einen verschiebbaren Stellschlitten 842 und eine Stellschraube 845 gebildet wird, mittels der der Stellschlitten 842 innerhalb eines Lagerprofils 843 verschiebbar ist. Der Stellschlitten 842 weist einen Montagekanal 841 auf, in den das Endstück des ersten Halteseils 421 eingehängt werden kann.

Weiterhin weist die untere Anschlagvorrichtung 8 einen Stössel 86 auf, der mittels einer Justierschraube 861 axial verschiebbar ist und der mit dem integrierten Laufwerksdämpfer 68 des unteren Führungslaufwerks 6 zusammenwirken kann.

Fig. 9a zeigt die obere rückseitige Seilanschlussvorrichtung 44 und Fig. 9b zeigt die untere rückseitige Seilanschlussvorrichtung 45, die mit Bezug zu Fig. 7 bereits kurz beschrieben wurden.

Die Eingangsrolle 441 der oberen rückseitige Seilanschlussvorrichtung 44 ist von einer Rollenhalterung 4411 gehalten, die innerhalb des Lagerprofils 449 mittels eines Spannelements 4412 verspannt werden kann. Die Eingangsrolle 451 der unteren rückseitige Seilanschlussvorrichtung 45 ist von einer Rollenhalterung 4511 gehalten, die innerhalb des Lagerprofils 459 mittels eines Spannelements 4512 verspannt werden kann.

Die optionalen Anschlussschlitten 442, 452 weisen Klemmbacken 4421, 4422 bzw. 4521, 4522 auf, die durch Klemmschrauben 4423, 4523 gegeneinander gepresst werden können, um das dazwischen eingelegte Endstück des betreffenden Halteseils 421, 422 zu fixieren. Die Halteseile 421, 422 können daher durch die Anschlussschlitten 442, 452 gezogen, manuell gespannt und fixiert werden.

Gezeigt ist ferner die Fixierschraube 448, mittels der der erste Anschlussschlitten 442 am zugehörigen ersten Lagerprofil 449 fixiert werden kann. Nach der Fixierung des ersten Anschlussschlittens 442 hat die erste Zugfeder 443 keine relevante Wirkung mehr. Die Elastizität der Haltevorrichtung 4 bestimmt in der Folge die noch immer aktive Zugfeder 453 der zweiten Seilanschlussvorrichtung 45.

Wie erwähnt, bilden die genannten Teile der Seilanschlussvorrichtungen 44, 45 Spannvorrichtungen 440, 450, mittels denen eine Zugkraft in den Halteseilen 421, 422 einstellbar ist. Zur Einstellung einer gewünschten Zugkraft ist ein Messstab 447, 457 mit einem Kontrollfenster 4570 vorgesehen. Der Messstab 457 ist mit dem Anschlussschlitten 452 verbunden und überlappt eine Skala 4471, 4571, die auf dem Zugschlitten 444, 454 vorgesehen ist. Die gegenseitige Verschiebung des Anschlussschlittens 442, 452 und des Zugschlittens 444, 454, die im Lagerprofil 449, 459 verschiebbar gelagert sind, kann daher mittels des Messstabs 447, 457 abgelesen werden.

Fig. 10 zeigt den Hilfsantrieb 3 von Fig. 2, der vom Montageprofil 14 gehalten ist und der nach dem Einschieben der Schiebetür 11 in das Türfach 18 mit einem rückseitigen Endanschlag 9 zusammenwirkt. Der Hilfsantrieb 3 umfasst ein Gehäuse 33 und wenigstens einen ausfahrbaren Kolben 32, der durch ein Federelement 31 gestützt ist und der nach der Einfahrt des Montageprofils 14 in das Türfach 18 am Endanschlag 9 anliegt. Das Federelement 31 des Hilfsantriebs 3 wird gespannt, sobald das Montageprofil 14 gegen die erste Endposition S1 innerhalb des Türfachs 18 fährt. Nach Erreichen der Endposition ist das Federelement 31 des Hilfsantriebs 3 geladen und kann die Antriebsvorrichtung 2 zu Beginn der Ausfahrt des Montageprofils 14 gegen die zweite Endposition S2 unterstützen.

Das Montageprofil 14 ist zudem mit einer zyklisch arbeitenden Verriegelungsvorrichtung 95 verbunden, die einen Betätigungsstab 952 und einen Greifer 951 umfasst, der mit einem stationär montierten Greifelement 96 zusammenwirken und durch Druck auf den Betätigungsstab 952 zyklisch verschliessbar und wieder lösbar ist. Durch eine erste Verschiebung des Betätigungsstabs 952, der in einem Vorrichtungsgehäuse 953 angeordnet und von einer Feder gestützt ist, wird der Greifer 951 verschlossen und durch eine zweite Verschiebung des Betätigungsstabs 952 wird der Greifer 951 wieder geöffnet. Der Betätigungsstab 952 ist vorzugsweise koaxial zur Mittelachse des Greifers 951 angeordnet, sodass der Betätigungsstab 952 vom Greifelement 96 betätigt werden kann, welches vom Greifer 951 erfasst und wieder freigegeben wird. Das Greifelement 96 ist auf der Anschlagplatte 9 der Anschlagvorrichtung 90 angeordnet, die an der Zwischenwand 1D Funktionseinheit 1 befestigt ist. Durch eine strichpunktierten Linie ist der Verschiebungsweg des Betätigungsstabs 952 eingezeichnet. Kurz vor Erreichen der Endposition S1 trifft er auf das Greifelement 96 und wird von diesem zurück geschoben, wodurch die Greifvorrichtung 95 betätigt und an das Greifelement 96 angekoppelt wird.

Weiterhin sind Dämpfungsvorrichtungen 99 mit Dämpfungskolben 991 vorgesehen, welche auf die Anschlagplatte 9 auftreffen, sobald das Montageprofil 14 die Endposition S1 erreicht.

Der Hilfsantrieb 3, die Greifvorrichtung 95 und die Dämpfungsvorrichtungen 99 sind optional vorgesehen und können durch funktionsgleiche Vorrichtungen ersetzt werden.

Fig. 11 zeigt eine Montagekonfiguration der Verschiebevorrichtung 10, die einen Montageprofilersatz 14', der das obere Führungslaufwerk 5 und das untere Führungslaufwerk 6 lösbar hält, einen oberen Führungsschienenersatz 15', der die obere Anschlagvorrichtung 7 und die erste rückseitige Seilanschlussvorrichtung 44 lösbar hält und mit dem oberen Führungslaufwerk 5 verbunden ist, einen unteren Führungsschienenersatz 16', der die untere Anschlagvorrichtung 8 und die zweite rückseitige Seilanschlussvorrichtung 45 lösbar hält und mit dem unteren Führungslaufwerk 6 verbunden ist, sowie die vormontierten Halteseile 421, 422 umfasst.

Die Halteseile 421, 422 sind frontseitig mit den Seilanschlussvorrichtungen 74, 84 der Anschlagvorrichtungen 8, 7 und rückseitig mit den Seilanschlussvorrichtungen 44, 45 verbunden.

Fig. 11 zeigt ferner eine der Zwischenwände 1D von Fig. 1, an der die untere und die obere Führungsschiene 15, 16 bereits montiert sind und auf die die in der Montagekonfiguration vorliegende Verschiebevorrichtung 10 übertragen wird. Besonders einfach kann die Installation vorgenommen werden, wenn die Zwischenwand 1D horizontal ausgerichtet wird.

Zur Installation der in der Montagekonfiguration vorliegenden Verschiebevorrichtung 10 ist es daher lediglich erforderlich, den Montageprofilersatz 14' durch das Montageprofil 14 und den oberen und unteren Führungsschienenersatz 15', 16' durch die obere und untere Führungsschiene 15, 16 zu ersetzen. In der Folge können die beschriebenen Massnahmen zum Spannen der Halteseile 421, 422 und zur Ausrichtung des Montageprofils 14 ausgeführt werden.

Die Montagekonfiguration der Verschiebevorrichtung 10 kann daher vorteilhaft durch den Hersteller erstellt werden, während die Installation der Verschiebevorrichtung 10 am Installationsort durch den Anwender fast ohne Instruktionen in einfacher Weise beispielsweise mit den nachstehend beschriebenen Installationsschritten vollzogen werden kann.

Vorzugsweise wird in einem ersten Installationsschritt der Montageprofilersatz 14' durch das Montageprofil 14 ersetzt.

Die nun mit dem Montageprofil 14 verbundenen Führungslaufwerke 5, 6 werden in einem zweiten Installationsschritt in die mit der Zwischenwand 1D verbundene zugehörige obere oder untere Führungsschiene 15, 16 eingeschoben.

In einem dritten Installationsschritt werden die Anschlagvorrichtungen 7, 8 vom oberen und unteren Führungsschienenersatz 15', 16' gelöst und in die obere und untere Führungsschiene 15, 16 eingesetzt. Dazu wird der Montagebalken 711 der oberen Anschlagvorrichtung 7 in den Montagekanal 153 der oberen Führungsschiene 5 und der Montagebalken 811 der unteren Anschlagvorrichtung 8 in den Montagekanal 163 der unteren Führungsschiene 16 eingesetzt.

In einem vierten Installationsschritt werden die rückseitigen Seilanschlussvorrichtungen 44, 45 vom oberen und unteren Führungsschienenersatz 15', 16' gelöst und mit der oberen und unteren Führungsschiene 15, 16 verbunden. Dazu wird eine Montageleiste 4495 der ersten rückseitigen Seilanschlussvorrichtung 44 mit einem Montageanschluss 154 der oberen Führungsschiene 15 verschraubt. Die zweite rückseitige Seilanschlussvorrichtung 45, wird mit einem Montagebalken 45111, der mit der zugehörigen Rollenhalterung 4511 verbunden ist, in den Montagekanal 163 der unteren Führungsschiene 16 eingesetzt.

In einem abschliessenden Installationsschritt wird der obere Führungsschienenersatz 15' vom oberen Führungslaufwerk 5 und der untere Führungsschienenersatz 16' vom unteren Führungslaufwerk 6 gelöst.

Nach diesen Installationsschritten, die auch untereinander austauschbar sind, ist die erfindungsgemässe Verschiebevorrichtung 10 allein mit den oberen und unteren Führungsschiene 15, 16 verbunden.

In der Folge werden die Halteseile 421, 422 gespannt, wie dies bereits beschrieben wurde.

### Bezugszeichenliste:

- 1: Funktionseinheit, Möbelstück oder Raumeinheit
- 1A: Seitenwände
- 1B: Oberboden
- 1C: Unterboden
- 1D: Trennwand
- 10: Verschiebevorrichtung
- 100: Möbelöffnung
- 11: Tür, gegebenenfalls Faltschiebetür
- 111: erstes Türelement der Faltschiebetür
- 112: zweites Türelement der Faltschiebetür
- 131: Anschlagscharniere
- 1311: Arretierschrauben
- 132: Türscharniere
- 14: Montageprofil
- 14': Montageprofilersatz
- 140: Montageöffnung
- 141: erster Führungskanal
- 142: zweiter Führungskanal
- 143: Montagekanal
- 15: obere Führungsschiene
- 15': oberer Führungsschienenersatz
- 150: Tragschiene
- 151: Laufelement
- 152: Führungskanal
- 153: Montagekanal
- 154: Montageanschluss
- 157: Haltekanal
- 159: Justierteil
- 16: untere Führungsschiene
- 16': unterer Führungsschienenersatz
- 163: Montagekanal
- 18: Türfach
- 2: Antriebsvorrichtung
- 21: Antriebseinheit
- 210: Gehäuse
- 211: Antriebselement, Antriebsfeder
- 2111: erstes Endstück des Antriebselements
- 2112: zweites Endstück des Antriebselements
- 212: Zugseilrolle
- 215: Lagerwelle
- 22: Übertragungsmedium, Zugseil
- 221: Kopplungsteil, ggf. Endstück des Zugseils
- 23: erste Umlenkrolle
- 230: Umlenkeinheit
- 231: Fixierschraube
- 232: Formelement
- 24: zweite Umlenkrolle
- 29: Verbindungsteil
- 3: Hilfsantrieb
- 31: Antriebselement, Antriebsfeder
- 32: Kolben
- 33: Gehäuse
- 4: Haltevorrichtung
- 41: oberes Rollenpaar
- 411: erste obere Rolleneinheit
- 412: zweite obere Rolleneinheit
- 415: obere Lagerwelle
- 421: erstes Halteseil
- 422: zweites Halteseil
- 43: unteres Rollenpaar
- 431: erste untere Rolleneinheit
- 432: zweite untere Rolleneinheit
- 435: untere Lagerwelle
- 44: erste rückseitige Seilanschlussvorrichtung, vorzugsweise rückseitige obere Seilanschlussvorrichtung
- 440: erste Spannvorrichtung
- 441: erste Eingangsrolle
- 4411: Rollenhalterung
- 4412: Spannelement, vorzugsweise Spannschraube oder Niet
- 442: erster Anschlussschlitten
- 4421, 4422: Klemmbacken
- 4423: Klemmschraube
- 443: erste Zugfeder
- 444: erster Zugschlitten
- 445: erste Spannschraube
- 446: erste Schraubenhalterung
- 4461: Montageschraube
- 447: erste Messstab
- 4471: Skala
- 448: erste Fixierschraube
- 449: erstes Lagerprofil
- 4490: erste Profilöffnung
- 4495: Montageleiste
- 45: zweite rückseitige Seilanschlussvorrichtung, vorzugsweise rückseitige untere Seilanschlussvorrichtung
- 450: zweite Spannvorrichtung
- 451: zweite Eingangsrolle
- 4511: Rollenhalterung
- 45111: Montagebalken
- 4512: Spannelement, vorzugsweise Spannschraube oder Niet
- 452: zweiter Anschlussschlitten
- 4521, 4522: Klemmbacken
- 4523: Klemmschraube
- 453: zweite Zugfeder
- 454: zweiter Zugschlitten
- 455: zweite Spannschraube
- 456: zweite Schraubenhalterung
- 457: zweiter Messstab
- 4570: Kontrollfenster
- 4571: Skala
- 459: Lagerprofil
- 4590: Profilöffnung
- 4591: Lageröffnungen
- 5: oberes Führungslaufwerk
- 5F: Frontlaufwerk
- 51: oberer Laufwerkskörper
- 511: erstes Laufwerkskörperteil
- 5111: Montageschwert
- 5112: Halteplatte
- 512: zweites Laufwerkskörperteil
- 5120: Dämpferkanal
- 5121: Fixierschraube
- 53: Anschlagteil
- 55: Kopplungsteil
- 57: Funktionsteil
- 58: integrierter Laufwerksdämpfer
- 591: Tragrollen
- 592: Führungsrollen
- 6: unteres Führungslaufwerk
- 61: unterer Laufwerkskörper
- 68: integrierter Laufwerksdämpfer
- 692: Führungsrollen
- 7: obere Anschlagvorrichtung
- 71: Vorrichtungskörper
- 710: Halteschale
- 711: Montagebalken
- 712: Arretierschrauben
- 72: Zugseilanschluss
- 74: frontseitige zweite Seilanschlussvorrichtung
- 741: Montagekanal
- 742: Halteblock
- 75: oberer Arretierhebel
- 78: oberer Anschlagdämpfer oder Anschlagpuffer
- 781: Pufferkörper
- 782: Justierschraube
- 79: obere Distanzhalterollen
- 8: untere Anschlagvorrichtung
- 81: Vorrichtungskörper
- 810: Halteschale
- 811: Montagebalken
- 812: Arretierschrauben
- 82: Arretierhebel oder unterer Zugseilanschluss
- 84: frontseitige erste Seilanschlussvorrichtung
- 840: Stellvorrichtung
- 841: Montagekanal
- 842: Stellschlitten
- 843: Lagerprofil
- 845: Stellschraube
- 846: Haltekörperteil
- 85: unterer Arretierhebel
- 86: justierbarer Stössel
- 861: Justierschraube
- 88: unterer Anschlagdämpfer oder Anschlagpuffer
- 881: Pufferkörper
- 882: Justierschraube
- 89: untere Distanzhalterollen
- 9: rückseitiger Anschlag, Anschlagplatte
- 90: rückseitige Anschlagvorrichtung
- 95: zyklisch arbeitende Verriegelungsvorrichtung
- 951: Greifer
- 952: Betätigungsstab
- 953: Vorrichtungsgehäuse
- 96: Greifelement
- 99: Dämpfungsvorrichtung
- 991: Dämpfungskolben
- E: Einzugsvorrichtung
- S: Fahrweg des Montageprofils 14
- S1: erste Endposition des Montageprofils 14
- S2: zweite Endposition des Montageprofils 14

## Patentansprüche

1. Verschiebevorrichtung (10) für die Installation in einem Türfach (18) einer Funktionseinheit (1), mit einem Montageprofil (14), das von einer Haltevorrichtung (4) senkrecht ausgerichtet gehalten zwischen einer ersten Endposition (S1) und einer zweiten Endposition (S2) eines Fahrwegs (S) verschiebbar und durch Anschlagscharniere (131) mit einer einteiligen oder mehrteiligen Tür (11) verbunden oder verbindbar ist; welche Haltevorrichtung (4)
- eine erste frontseitige Seilanschlussvorrichtung (84), eine erste untere Rolleneinheit (431), die an einem unteren Ende des Montageprofils (14) gehalten ist, eine erste obere Rolleneinheit (411), die an einem oberen Ende des Montageprofils (14) gehalten ist, und eine erste rückseitige Seilanschlussvorrichtung (44), sowie ein erstes Halteseil (421) umfasst, das mit einem ersten Endstück mit der ersten frontseitigen Seilanschlussvorrichtung (84) verbunden, um die erste untere Rolleneinheit (431) und um die erste obere Rolleneinheit (411) geführt und mit einem zweiten Endstück mit der ersten rückseitigen Seilanschlussvorrichtung (44) verbunden ist; und
- eine zweite frontseitige Seilanschlussvorrichtung (74), eine zweite obere Rolleneinheit (412), die am oberen Ende des Montageprofils (14) gehalten ist, eine zweite untere Rolleneinheit (432), die am unteren Ende des Montageprofils (14) gehalten ist, und eine zweite rückseitige Seilanschlussvorrichtung (45), sowie ein zweites Halteseil (422) umfasst, das mit einem ersten Endstück mit der zweiten frontseitigen Seilanschlussvorrichtung (74) verbunden, um die zweite obere Rolleneinheit (412) und um die zweite untere Rolleneinheit (432) geführt und mit einem zweiten Endstück mit der zweiten rückseitigen Seilanschlussvorrichtung (45) verbunden ist,
wobei die erste rückseitige Seilanschlussvorrichtung (44) oder die erste frontseitige Seilanschlussvorrichtung (84) eine erste Stellvorrichtung (840) mit einem ersten Stellschlitten (842) umfasst, der einerseits mit dem fixierten ersten Halteseil (421) verbunden ist und der andererseits mit einer ortsfest gehaltenen Stellschraube (845) zusammenwirkt, die im ersten Stellschlitten (842) drehbar gehalten ist,
**dadurch gekennzeichnet,**
**dass** die zweite rückseitige Seilanschlussvorrichtung (45) eine zweite Spannvorrichtung (450) mit einer zweiten Zugfeder (453) aufweist, die einerseits direkt oder über einen zweiten Anschlussschlitten (452) mit dem zweiten Halteseil (422) und die andererseits mit einem zweiten Zugschlitten (454) verbunden ist, in den eine ortsfest und drehbar gehaltene zweite Spannschraube (455) eingedreht ist, mittels der der zweite Zugschlitten (454) innerhalb eines zweiten Lagerprofils (459) entlang dessen Längsachse verschiebbar ist, um die zweite Zugfeder (453) zu spannen.

2. Verschiebevorrichtung (10) nach Anspruch 1, **dadurch gekennzeichnet, dass** die erste rückseitige Seilanschlussvorrichtung (44) eine erste Spannvorrichtung (440) mit einer ersten Zugfeder (443) aufweist, die einerseits direkt oder über einen ersten Anschlussschlitten (442) mit dem ersten Halteseil (421) und die andererseits mit einem ersten Zugschlitten (444) verbunden ist, in den eine ortsfest gehaltene erste Spannschraube (445) eingedreht ist, mittels der der erste Zugschlitten (444) innerhalb eines ersten Lagerprofils (449) entlang dessen Längsachse verschiebbar ist, um die erste Zugfeder (443) zu spannen.

3. Verschiebevorrichtung (10) nach Anspruch 2, **dadurch gekennzeichnet,**
**dass** die erste Spannvorrichtung (440) einen parallel zur Längsachse des ersten Lagerprofils (449) ausgerichteten ersten Messstab (447) umfasst, der die gegenseitige Verschiebung des ersten Zugschlittens (444) und des ersten Anschlussschlittens (442) anzeigt und der mit dem ersten Zugschlitten (444) oder mit dem ersten Anschlussschlitten (442) verbunden ist; oder
**dass** die zweite Spannvorrichtung (450) einen parallel zur Längsachse des zweiten Lagerprofils (459) ausgerichteten zweiten Messstab (457) umfasst, der die gegenseitige Verschiebung des zweiten Zugschlittens (454) und des zweiten Anschlussschlittens (452) anzeigt und der mit dem zweiten Zugschlitten (454) oder mit dem zweiten Anschlussschlitten (452) verbunden ist; oder
**dass** die erste Spannvorrichtung (440) einen parallel zur Längsachse des ersten Lagerprofils (449) ausgerichteten ersten Messstab (447) umfasst, der die gegenseitige Verschiebung des ersten Zugschlittens (444) und des ersten Anschlussschlittens (442) anzeigt und der mit dem ersten Zugschlitten (444)oder mit dem ersten Anschlussschlitten (442) verbunden ist; und dass die zweite Spannvorrichtung (450) einen parallel zur Längsachse des zweiten Lagerprofils (459) ausgerichteten zweiten Messstab (457) umfasst, der die gegenseitige Verschiebung des zweiten Zugschlittens (454) und des zweiten Anschlussschlittens (452) anzeigt und der mit dem zweiten Zugschlitten (454)oder mit dem zweiten Anschlussschlitten (452) verbunden ist.

4. Verschiebevorrichtung (10) nach Anspruch 1, 2 oder 3, **dadurch gekennzeichnet,**
- **dass** das Montageprofil (14) an einem oberen Endstück mit einem oberen Führungslaufwerk (5) verbunden ist, das einen oberen Laufwerkskörper (51) aufweist und das an einer oberen Führungsschiene (15) verschiebbar gelagert ist; oder
- **dass** das Montageprofil (14) an einem unteren Endstück mit einem unteren Führungslaufwerk (6) verbunden ist, das einen unteren Laufwerkskörper (61) aufweist und das an einer unteren Führungsschiene (16) verschiebbar gelagert ist; oder
- **dass** das Montageprofil (14) am oberen Endstück mit dem oberen Führungslaufwerk (5) verbunden ist, das an der oberen Führungsschiene (15) verschiebbar gelagert ist, und am unteren Endstück mit dem unteren Führungslaufwerk (6) verbunden ist, das an der unteren Führungsschiene (16) verschiebbar gelagert ist.

5. Verschiebevorrichtung (10) nach Anspruch 4, **dadurch gekennzeichnet,**
**dass** die erste frontseitige Seilanschlussvorrichtung (84) am frontseitigen Ende der unteren Führungsschiene (16) angeordnet ist,
**dass** die erste rückseitige Seilanschlussvorrichtung (44) am rückseitigen Ende der oberen Führungsschiene (15) angeordnet ist,
**dass** die zweite frontseitige Seilanschlussvorrichtung (74) am frontseitigen Ende der oberen Führungsschiene (15) angeordnet ist,
**dass** die zweite rückseitige Seilanschlussvorrichtung (45) am rückseitigen Ende der unteren Führungsschiene (16) angeordnet ist,
**dass** die erste untere Rolleneinheit (431) und die zweite untere Rolleneinheit (432) koaxial zueinander ausgerichtet von einer unteren Lagerwelle (435) gehalten sind, die mit dem unteren Laufwerkskörper (61) des unteren Führungslaufwerks (6) verbunden ist, und
**dass** die erste obere Rolleneinheit (411) und die zweite obere Rolleneinheit (432) koaxial zueinander ausgerichtet von einer oberen Lagerwelle (415) gehalten sind, die mit dem oberen Laufwerkskörper (51) des oberen Führungslaufwerks (5) verbunden ist.

6. Verschiebevorrichtung (10) nach einem der Ansprüche 2 - 5, **dadurch gekennzeichnet,**
**dass** die erste frontseitige Seilanschlussvorrichtung (84) oder die erste rückseitige Seilanschlussvorrichtung (44) eine Klemmvorrichtung (4421, 4422, 4423) umfasst, mittels der das zugewandte erste oder zweite Endstück des ersten Halteseils (421) gehalten ist; und/oder
**dass** die zweite frontseitige Seilanschlussvorrichtung (74) oder die zweite rückseitige Seilanschlussvorrichtung (45) eine Klemmvorrichtung (4521, 4522, 4523) umfasst, mittels der das zugewandte erste oder zweite Endstück des zweiten Halteseils (422) gehalten ist.

7. Verschiebevorrichtung (10) nach einem der Ansprüche 2 - 6, **dadurch gekennzeichnet, dass** der erste Anschlussschlitten (442) innerhalb des ersten Lagerprofils (449) fixierbar ist oder dass der erste Anschlussschlitten (442) mittels einer ersten Fixierschraube (448) innerhalb des ersten Lagerprofils (449) fixierbar ist.

8. Verschiebevorrichtung (10) nach einem der Ansprüche 1 - 7, **dadurch gekennzeichnet,**
**dass** nach der Installation der Verschiebevorrichtung (10) das erste Halteseil (421) vom fixierten ersten Anschlussschlitten (442) fest gehalten ist, und
**dass** nach der Installation der Verschiebevorrichtung (10) das gespannte zweite Halteseil (422) vom zweiten Anschlussschlitten (452) und der zweiten Zugfeder (453) elastisch gehalten ist.

9. Verschiebevorrichtung (10) nach einem der Ansprüche 1 - 8, **dadurch gekennzeichnet,**
**dass** das erste Lagerprofil (449) senkrecht zur Verschiebungsrichtung des Montageprofils (14) ausgerichtet ist und eine erste Eingangsrolle (441) hält, über die das erste Halteseil (421) in das erste Lagerprofil (449) hinein verläuft; und/oder
**dass** das zweite Lagerprofil (459) senkrecht zur Verschiebungsrichtung des Montageprofils (14) ausgerichtet ist und eine zweite Eingangsrolle (451) hält, über die das zweite Halteseil (422) in das zweite Lagerprofil (459) hinein verläuft.

10. Verschiebevorrichtung (10) nach einem der Ansprüche 1 - 9, **dadurch gekennzeichnet, dass** wenigstens eine Antriebsvorrichtung (2; 3; X) vorgesehen ist, mittels der das Montageprofil (14) entlang des Fahrwegs (S) oder entlang eines Teils des Fahrwegs (S) antreibbar ist.

11. Verschiebevorrichtung (10) nach Anspruch 10, **dadurch gekennzeichnet, dass** eine erste Antriebsvorrichtung (2) vorgesehen ist, die ein Gehäuse (210), in dem ein Antriebselement (211) und damit verbundenes ein Zugseil (22) vorgesehen sind, wobei das Gehäuse (210) direkt oder indirekt mit dem Montageprofil (14) verbunden und zusammen mit dem Montageprofil (14) verschiebbar ist, und dass das aus dem Gehäuse (210) ausziehbare Zugseil (22) direkt oder über eine erste Umlenkrolle (23) oder über die erste Umlenkrolle (23) und eine zweite Umlenkrolle (24) zu einem Zugseilanschluss (72), der stationär an der ersten oder zweiten Endposition (S1; S2) des Fahrwegs (S) angeordnet ist, geführt und mit diesem verbunden ist.

12. Verschiebevorrichtung (10) nach Anspruch 11, **dadurch gekennzeichnet, dass** die erste Umlenkrolle (23) von einer Umlenkeinheit (230) drehbar gehalten ist, die formschlüssig und/oder kraftschlüssig in einem Führungskanal (141) des Montageprofils (14) verschiebbar und arretierbar gehalten ist.

13. Verfahren zur Installation der Verschiebevorrichtung (10) nach einem der Ansprüche 1 - 12, **dadurch gekennzeichnet,**
**dass** das erste Halteseil (421) mit einem ersten Endstück mit der ersten frontseitigen Seilanschlussvorrichtung (84) verbunden wird, um die erste untere Rolleneinheit (431) und um die erste obere Rolleneinheit (411) geführt und mit einem zweiten Endstück mit der ersten rückseitigen Seilanschlussvorrichtung (44) verbunden wird;
**dass** das zweite Halteseil (422) mit einem ersten Endstück mit der zweiten frontseitigen Seilanschlussvorrichtung (74) verbunden, um die zweite obere Rolleneinheit (412) und um die zweite untere Rolleneinheit (432) geführt und mit einem zweiten Endstück mit der zweiten rückseitigen Seilanschlussvorrichtung (45) verbunden wird;
**dass** das zweite Halteseil (422) in der zweiten rückseitigen Seilanschlussvorrichtung (45) mit der zweiten Zugfeder (453) verbunden und um ein vorbestimmtes Mass gespannt wird; und
**dass** das erste Halteseil (421) mittels der ersten Stellvorrichtung (840), die in der ersten frontseitigen Seilanschlussvorrichtung (84) oder der ersten rückseitigen Seilanschlussvorrichtung (44) vorgesehen ist, gespannt wird, um das Montageprofil (14) vertikal auszurichten.

14. Verfahren zur Installation der Verschiebevorrichtung (10) nach Anspruch 13, **dadurch gekennzeichnet,**
**dass** das erste Halteseil (421) in der ersten rückseitigen Seilanschlussvorrichtung (44) mit dem ersten Anschlussschlitten (442) verbunden wird, wonach die erste Spannschraube (445) gedreht und der erste Zugschlitten (444) und der erste Anschlussschlitten (442), die durch die erste Zugfeder (443) miteinander verbunden sind, um ein vorbestimmtes Mass gegeneinander verschoben werden;
**dass** der erste Anschlussschlitten (442) nach Einprägung der vorbestimmten Zugspannung am zugehörigen ersten Lagerprofil (449) fixiert wird, und
**dass** der erste frontseitige Stellschlitten (842) der ersten frontseitigen Stellvorrichtung (840) der ersten frontseitigen Seilanschlussvorrichtung (84), der einerseits mit dem fixierten ersten Halteseil (421) verbunden ist, mittels der ortsfest gehaltenen Stellschraube (845) justiert wird, um das Montageprofil (14) vertikal auszurichten.

15. Verfahren zur Installation der Verschiebevorrichtung (10) nach Anspruch 13 oder 14, **dadurch gekennzeichnet, dass** die Verschiebevorrichtung (10) in einer Montagekonfiguration bereitgestellt wird, umfassend
einen Montageprofilersatz (14'), der das obere Führungslaufwerk (5) und das untere Führungslaufwerk (6) lösbar hält,
einen oberen Führungsschienenersatz (15'), der die obere Anschlagvorrichtung (7) und die erste rückseitige Seilanschlussvorrichtung (44) lösbar hält und mit dem oberen Führungslaufwerk (5) verbunden ist, und
einen unteren Führungsschienenersatz (16') umfasst, der die untere Anschlagvorrichtung (8) und die zweite rückseitige Seilanschlussvorrichtung (45) lösbar hält und mit dem unteren Führungslaufwerk (6) verbunden ist, und
in welcher Montagekonfiguration
- das erste Halteseil (421) mit einem ersten Endstück mit der ersten frontseitigen Seilanschlussvorrichtung (84) in der unteren Anschlagvorrichtung (8) verbunden, um die erste untere Rolleneinheit (431) und um die erste obere Rolleneinheit (411) geführt und mit einem zweiten Endstück mit der ersten rückseitigen Seilanschlussvorrichtung (44) verbunden ist; und
- das zweite Halteseil (422) mit einem ersten Endstück mit der zweiten frontseitigen Seilanschlussvorrichtung (74) an der oberen Anschlagvorrichtung (7) verbunden, um die zweite obere Rolleneinheit (412) und um die zweite untere Rolleneinheit (432) geführt und mit einem zweiten Endstück mit der zweiten rückseitigen Seilanschlussvorrichtung (45) verbunden ist; und
dass zur Installation der Verschiebevorrichtung (10) der Montageprofilersatz (14') durch das Montageprofil (14) und der obere und untere Führungsschienenersatz (15', 16') durch die obere und untere Führungsschiene (15, 16) ersetzt werden.

16. Funktionseinheit (1), Möbelstück oder Raumeinheit, mit wenigstens einem Türfach (18), in dem ein Montageprofil (14), welches durch Scharniere (131) mit einer einteiligen oder mehrteiligen Tür (11) verbunden ist, mittels einer Verschiebevorrichtung (10) nach einem der Ansprüche 1 - 12 verschiebbar gehalten ist.

## Claims

1. Displacement device (10) for the installation in a door compartment (18) of a functional entity (1), with a mounting profile (14), which is held by a holding device (4) vertically aligned displaceable between a first end position (S1) and a second end position (S2) of a driveway (S) and which is connected or connectable by mounting hinges (131) to a single-part or multi-part door (11); which holding device (4) comprises
- a first front-sided cable connection device (84), a first lower roller unit (431), which is held at a lower end of the mounting profile (14), a first upper roller unit (411), which is held at an upper end of the mounting profile (14), and a first rear-sided cable connection device (44), and a first holding cable (421), which is connected with a first end piece to the first front-sided cable connection device (84), which is routed around the first lower roller unit (431) and around the first upper roller unit (411), and which is connected with a second end piece to the first rear-sided cable connection device (44); and
- a second front-sided cable connection device (74), a second upper roller unit (412) held at the upper end of the mounting profile (14), a second lower roller unit (432) held at the lower end of the mounting profile (14), and a second rear-sided cable connection device (45), and a second holding cable (422), which is connected with a first end piece to the second front-sided cable connection device (74), which is routed around the second upper roller unit (412) and around the second lower roller unit (432) and which is connected with a second end piece to the second rear-sided cable connection device (45),
wherein the first rear-sided cable connection device (44) or the first front-sided cable connection device (84) comprises a first setting device (840) with a first setting sledge (842), which on the one hand is connected to the fixed first holding cable (421) and which on the other hand cooperates with a fixedly held setting screw (845), which is rotatably held in the first setting sledge (842),
**characterised in,**
**that** the second rear-sided cable connection device (45) comprises a second tensioning device (450) with a second pull spring (453), which on the one hand is connected directly or via a second connection sledge (452) to the second holding cable (422) and which on the other hand is connected to a second pull sledge (454), into which a second tensioning screw (455) is screwed which is held in a fixed position and by means of which the second pull sledge (454) is displaceable within a second bearing profile (459) along its longitudinal axis in order to tension the second pull spring (453).

2. Displacement device (10) according to claim 1, **characterised in, that** the first rear-sided cable connection device (44) comprises a first tensioning device (440) with a first pull spring (443), which on the one hand is connected directly or via a first connection sledge (442) to the first holding cable (421) and on the other hand is connected to a first pull sledge (444), into which a staionarily held first tensioning screw (445) is screwed, by means of which the first pull sledge (444) is displaceable within a first bearing profile (449) along its longitudinal axis in order to tension the first pull spring (443).

3. Displacement device (10) according to claim 2, **characterised in,**
**that** the first tensioning device (440) comprises a first measuring rod (447) aligned parallel to the longitudinal axis of the first bearing profile (449), that indicates the mutual displacement of the first pull sledge (444) and of the first connection sledge (442), and that is connected to the first pull sledge (444) or to the first connection sledge (442); or
**that** the second tensioning device (450) comprises a second measuring rod (457) aligned parallel to the longitudinal axis of the second bearing profile (459), that indicates the mutual displacement of the second pull sledge (454) and of the second connection sledge (452) and that is connected to the second pull sledge (454) or to the second connection sledge (452); or
**that** the first tensioning device (440) comprises a first measuring rod (447) aligned parallel to the longitudinal axis of the first bearing profile (449), that indicates the mutual displacement of the first pull sledge (444) and of the first connection sledge (442), and that is connected to the first pull sledge (444) or to the first connection sledge (442) and that the second tensioning device (450) comprises a second measuring rod (457) aligned parallel to the longitudinal axis of the second bearing profile (459), that indicates the mutual displacement of the second pull sledge (454) and of the second connection sledge (452) and that is connected to the second pull sledge (454) or to the second connection sledge (452).

4. Displacement device (10) according to claim 1, 2 or 3, **characterised in,**
- **that** the mounting profile (14) is connected at an upper end piece to an upper guide carriage (5), which has an upper carriage body (51), and which is displaceably supported on an upper guide rail (15); or
- **that** the mounting profile (14) is connected at a lower end piece to a lower guide carriage (6), which has a lower carriage body (61), and which is displaceably supported on a lower guide rail (16); or
- **that** the mounting profile (14) is connected at an upper end piece to an upper guide carriage (5), which has an upper carriage body (51) and which is displaceably supported on an upper guide rail (15), and that the mounting profile (14) is connected at a lower end piece to a lower guide carriage (6), which has a lower carriage body (61) and which is displaceably supported on a lower guide rail (16).

5. Displacement device (10) according to claim 4, **characterised in,**
**that** the first front-sided cable connection device (84) is arranged at the front-sided end of the lower guide rail (16),
**that** the first rear-sided cable connection device (44) is arranged at the rear-sided end of the upper guide rail (15),
**that** the second front-sided cable connection device (74) is arranged at the front-sided end of the upper guide rail (15),
**that** the second rear-sided cable connection device (45) is arranged at the rear-sided end of the lower guide rail (16),
**that** the first lower roller unit (431) and the second lower roller unit (432) are supported in coaxial alignment with each other by a lower bearing shaft (435) connected to the lower carriage body (61) of the lower guide carriages (6), and
**that** the first upper roller unit (411) and the second upper roller unit (432) are supported in coaxial alignment with each other by an upper bearing shaft (415) connected to the upper carriage body (51) of the upper guide carriages (5).

6. Displacement device (10) according to one of the claims 2 - 5, **characterised in,**
**that** the first front-sided cable connection device (84) or the first rear-sided cable connection device (44) comprises a clamping device (4421, 4422, 4423) by means of which the associated first or second end piece of the first holding cable (421) is held; and/or
**that** the second front-sided cable connection device (74) or the second rear-sided cable connection device (45) comprises a clamping device (4521, 4522, 4523) by means of which the associated first or second end piece of the second holding cable (422) is held.

7. Displacement device (10) according to one of the claims 2 - 6, **characterised in, that** the first connection sledge (442) is fixable within the first bearing profile (449) or that the first connection sledge (442) is fixable by means of a first locking screw (448) within the first bearing profile (449).

8. Displacement device (10) according to one of the claims 1 - 7, **characterised in,**
**that** after installation of the displacement device (10) the holding cable (421) is firmly held by the fixed first connection sledge (442), and
**that** after installation of the displacement device (10) the tensioned second holding cable (422) is elastically held by the second connection sledge (452) and the second pull spring (453).

9. Displacement device (10) according to one of the claims 1 - 8, **characterised in,**
**that** the first bearing profile (449) is aligned perpendicular to the direction of displacement of the mounting profile (14) and holds a first entrance roller (441) over which the first holding cable (421) extends into the first bearing profile (449); and/or
**that** the second bearing profile (459) is aligned perpendicular to the displacement direction of the mounting profile (14) and holds a second entrance roller (451) over which the second holding cable (422) extends into the second bearing profile (459).

10. Displacement device (10) according to one of the claims 1 - 9, **characterised in, that** at least one drive device (2; 3; X) is provided by means of which the mounting profile (14) can be driven along the driveway (S) or along a part of the driveway (S).

11. Displacement device (10) according to claim 10, **characterised in, that** a first drive device (2) is provided, which comprises a housing (210), in which a drive element (211) and a pull cord (22) connected thereto are provided, wherein the housing (210) is directly or indirectly connected to the mounting profile (14) and is displaceable together with the mounting profile (14), and that the pull cord (22) which can be pulled out of the housing (210) is guided directly or via a first deflection roller (23) or via the first deflection roller (23) and a second deflection roller (24) to a pull cord connection (72), which is arranged stationary at the first or second end position (S1; S2) of the driveway (S), and is connected to the pull cord connection (72).

12. Displacement device (10) according to claim 11, **characterised in, that** the first deflection roller (23) is rotatably held by a deflection unit (230) which is form-fittingly and/or force-fittingly held in a guide channel (141) of the mounting profile (14) displaceable and lockable.

13. Method for installing the displacement device (10) according to one of the claims 1 - 12, **characterised in,**
**that** the first holding cable (421) is connected with a first end piece to the first front-sided cable connection device (84), routed around the first lower roller unit (431) and around the first upper roller unit (411) and connected with a second end piece to the first rear-sided cable connection device (44);
**that** the second holding cable (422) is connected with a first end piece to the second front-sided cable connection device (74), routed around the second upper roller unit (412) and around the second lower roller unit (432) and connected with a second end piece to the second rear-sided cable connection device (45);
**that** the second holding cable (422) is connected within the second rear-sided cable connection device (45) to the second pull spring (453) and tensioned by a predetermined amount; and
in that the first holding cable (421) is tensioned by means of the first adjusting device (840) which is provided in the first front-sided cable connection device (84) or in the first rear-sided cable connection device (44), to vertically align the mounting profile (14).

14. Method for installing the displacement device (10) according to claim 13, **characterised in,**
**that** the first holding cable (421) is connected within the first rear-sided cable connection device (44) to the first connection sledge (442), whereafter the first tensioning screw (445) is turned and the first tensioning sledge (444) and the first connection sledge (442), which are connected to each other by the first tension spring (443), are displaced by a predetermined amount with respect to each other;
**that** the first connection sledge (442) is fixed to the associated first bearing profile (449) after impressing the predetermined tension, and
**that** the first front-sided setting sledge (842) of the first front-sided setting device (840) of the first front-sided cable connection device (84), which is connected to the fixed first holding cable (421), is adjusted by means of the stationarily held setting screw (845) to vertically align the mounting profile (14).

15. Method for installing the displacement device (10) according to claim 13 or 14, **characterised in, that** the displacement device (10) is provided in an assembly configuration which comprises
a mounting profile substitute (14') which detachably holds the upper guide carriage (5) and the lower guide carriage (6),
an upper guide rail substitute (15') which detachably holds the upper stop device (7) and the first rear-sided cable connection device (44), and which is connected to the upper guide carriage (5), and
a lower guide rail substitute (16') which detachably holds the lower stop device (8) and the second rear-sided cable connection device (45), and which is connected to the lower guide carriage (6), and
in which assembly configuration
- the first holding cable (421) is connected with a first end piece to the first front-sided cable connection device (84) in the lower stop device (8), guided around the first lower roller unit (431) and around the first upper roller unit (411) and connected with a second end piece to the first rear-sided cable connection device (44); and
- the second holding cable (422) is connected by a first end piece to the second front-sided cable connection device (74) on the upper stop device (7), is routed around the second upper roller unit (412) and around the second lower roller unit (432) and is connected by a second end piece to the second rear-sided cable connection device (45); and
that for the installation of the displacement device (10) the mounting profile substitute (14') is replaced by the mounting profile (14) and the upper and lower guide rail substitutes (15', 16') are replaced by the upper and lower guide rails (15, 16).

16. Functional entity (1), piece of furniture or room unit, with at least one door compartment (18), in which a mounting profile (14), which is connected by hinges (131) to a one-piece or multi-part door (11), is held displaceably by means of a displacement device (10) according to one of the claims 1 - 12.

## Revendications

1. Dispositif de déplacement (10) destiné à être installé dans un compartiment de porte (18) d'une unité fonctionnelle (1), avec un profil de montage (14) qui est maintenu dans une position verticale par un dispositif de retenue (4) et qui est déplaçable entre une première position terminale (S1) et une deuxième position terminale (S2) d'une course (S) et qui est relié ou peut être relié par des charnières à butée (131) à une porte (11) en une ou plusieurs parties; lequel dispositif de retenue (4)
- comprend un premier dispositif de raccordement de câble (84) frontal, une première unité de rouleau inférieure (431) maintenue à une extrémité inférieure du profil de montage (14), une première unité de rouleau supérieure (411) maintenue à une extrémité supérieure du profil de montage (14), et un premier dispositif de raccordement de câble arrière (44), ainsi qu'un premier câble de retenue (421) relié par une première extrémité au premier dispositif de raccordement de câble avant (84), guidé autour de la première unité de rouleau inférieure (431) et autour de la première unité de rouleau supérieure (411) et qui est relié par une deuxième extrémité au premier dispositif de raccordement de câble arrière (44) ; et
- comprend un deuxième dispositif de raccordement de câble (74) frontal, une deuxième unité de rouleau supérieure (412) maintenue à l'extrémité supérieure du profil de montage (14), une deuxième unité de rouleau inférieure (432) maintenue à l'extrémité inférieure du profil de montage (14), et un deuxième dispositif de raccordement de câble arrière (45), ainsi qu'un deuxième câble de retenue (422) relié par une première extrémité au deuxième dispositif de raccordement de câble avant (74), guidé autour de la deuxième unité de rouleau supérieure (412) et autour de la deuxième unité de rouleau inférieure (432) et qui est relié par une deuxième extrémité au deuxième dispositif de raccordement de câble arrière (45),
où le premier dispositif de raccordement de câble arrière (44) ou le premier dispositif de raccordement de câble avant (84) comprend un premier dispositif de réglage (840) avec un premier chariot de réglage (842) qui est relié d'une part au premier câble de retenue fixe (421) et qui coopère d'autre part avec une vis de réglage (845) maintenue fixe, qui est maintenue de manière rotative dans le premier chariot de réglage (842),
**caractérisé en ce, que** le deuxième dispositif de raccordement de câble (45) arrière comporte un deuxième dispositif de tension (450) avec un deuxième ressort de traction (453) qui, d'une part, est relié directement ou via un deuxième chariot de raccordement (452) au deuxième câble de retenue (422) et, d'autre part, à un deuxième chariot de traction (454) dans lequel est vissée une deuxième vis de tension (455) maintenue en position fixe et rotative, au moyen de laquelle le deuxième chariot de traction (454) peut être déplacé à l'intérieur d'un deuxième profil de palier (459) le long de son axe longitudinal afin de tensionner le deuxième ressort de traction (453).

2. Dispositif de déplacement (10) selon la revendication 1, **caractérisé en ce, que** le premier dispositif de raccordement de câble (44) arrière comporte un premier dispositif de tension (440) avec un premier ressort de traction (443) qui est relié d'une part directement ou par l'intermédiaire d'un premier chariot de raccordement (442) au premier câble de retenue (421) et qui, d'autre part, est relié à un premier chariot de traction (444) dans lequel est vissée une première vis de tension (445) maintenue fixe, au moyen de laquelle le premier chariot de traction (444) peut être déplacé à l'intérieur d'un premier profil de palier (449) le long de son axe longitudinal afin de tensionner le premier ressort de traction (443).

3. Dispositif de déplacement (10) selon la revendication 2, **caractérisé en ce,**
**que** le premier dispositif de tension (440) comprend une première jauge (447) alignée parallèlement à l'axe longitudinal du premier profil de palier (449), qui indique le déplacement mutuel du premier chariot de traction (444) et du premier chariot de raccordement (442) et qui est reliée au premier chariot de traction (444) ou au premier chariot de raccordement (442); ou
**que** le deuxième dispositif de tension (450) comprend une deuxième jauge (457) alignée parallèlement à l'axe longitudinal du deuxième profil de palier (459), qui indique le déplacement mutuel du deuxième chariot de traction (454) et du deuxième chariot de raccordement (452) et reliée au deuxième chariot de traction (454) ou au deuxième chariot de raccordement (452); ou
**que** le premier dispositif de tension (440) comprend une première jauge (447) alignée parallèlement à l'axe longitudinal du premier profil de palier (449), qui indique le déplacement mutuel du premier chariot de traction (444) et du premier chariot de raccordement (442) et qui est reliée au premier chariot de traction (444) ou au premier chariot de raccordement (442); et que le deuxième dispositif de tension (450) comprend une deuxième jauge (457) alignée parallèlement à l'axe longitudinal du deuxième profil de palier (459), qui indique le déplacement mutuel du deuxième chariot de traction (454) et du deuxième chariot de raccordement (452) et reliée au deuxième chariot de traction (454) ou au deuxième chariot de raccordement (452).

4. Dispositif de déplacement (10) selon la revendication 1, 2 ou 3, **caractérisé en ce,**
- **que** le profil de montage (14) est relié à une extrémité supérieure à un chariot de guidage supérieur (5) qui comporte un corps de chariot supérieur (51) et qui est monté de manière coulissante sur un rail de guidage supérieur (15); ou
- **que** le profil de montage (14) est relié à une extrémité inférieure à un chariot de guidage inférieur (6) qui comporte un corps de chariot inférieur (61) et qui est monté de manière coulissante sur un rail de guidage inférieur (16); ou
- **que** le profil de montage (14) est relié à l'extrémité supérieure au chariot de guidage supérieur (5), qui est monté de manière coulissante sur le rail de guidage supérieur (15), et à l'extrémité inférieure au chariot de guidage inférieur (6), qui est monté de manière coulissante sur le rail de guidage inférieur (16).

5. Dispositif de déplacement (10) selon la revendication 4, **caractérisé en ce,**
**que** le premier dispositif de raccordement de câble (84) frontal est disposé à l'extrémité frontale du rail de guidage (16) inférieur,
**que** le premier dispositif de raccordement de câble (44) arrière est disposé à l'extrémité arrière du rail de guidage supérieur (15),
**que** le deuxième dispositif de raccordement de câble (74) frontal est disposé à l'extrémité frontale du rail de guidage (15) supérieur,
**que** le deuxième dispositif de raccordement de câble (45) est disposé à l'extrémité arrière du rail de guidage inférieur (16),
**que** la première unité de rouleau inférieure (431) et la deuxième unité de rouleau inférieure (432) sont alignées coaxialement l'une par rapport à l'autre et maintenues par un arbre de palier inférieur (435) qui est relié au corps de chariot inférieur (61) du mécanisme de guidage inférieur (6), et
**que** la première unité de rouleau supérieure (411) et la deuxième unité de rouleau supérieure (432) sont alignées coaxialement l'une par rapport à l'autre et maintenues par un arbre de palier supérieur (415) qui est relié au corps de chariot supérieur (51) du chariot de guidage supérieur (5).

6. Dispositif de déplacement (10) selon une des revendications 2 - 5, **caractérisé en ce,**
**que** le premier dispositif de raccordement de câble (84) situé avant ou le premier dispositif de raccordement de câble (44) arrière comprend un dispositif de serrage (4421, 4422, 4423) au moyen duquel la première ou la deuxième extrémité du premier câble de retenue (421) est maintenue; et/ou
**que** le deuxième dispositif de raccordement de câble frontal (74) ou le deuxième dispositif de raccordement de câble arrière (45) comprend un dispositif de serrage (4521, 4522, 4523) au moyen duquel la première ou la deuxième extrémité tournée vers le deuxième câble de retenue (422) est maintenue.

7. Dispositif de déplacement (10) selon une des revendications 2 - 6, **caractérisé en ce, que** le premier chariot de raccordement (442) est fixable à l'intérieur du premier profil de palier (449) ou que le premier chariot de raccordement (442) est fixable à l'intérieur du premier profil de palier (449) à l'aide d'une première vis de fixation (448).

8. Dispositif de déplacement (10) selon une des revendications 1 - 7, **caractérisé en ce,**
**que**, après l'installation du dispositif de déplacement (10), le premier câble de retenue (421) est maintenu fermement par le premier chariot de raccordement (442) fixé, et
**que**, après l'installation du dispositif de déplacement (10), le deuxième câble de retenue (422) tendu est maintenu de manière élastique par le deuxième chariot de raccordement (452) et le deuxième ressort de traction (453).

9. Dispositif de déplacement (10) selon une des revendications 1 - 8, **caractérisé en ce,**
**que** le premier profil de palier (449) est orienté perpendiculairement à la direction de déplacement du profil de montage (14) et maintient un premier rouleau d'entrée (441) par lequel le premier câble de retenue (421) s'étend dans le premier profil de palier (449); et/ou
**que** le deuxième profil de palier (459) est orienté perpendiculairement à la direction de déplacement du profil de montage (14) et maintient un deuxième rouleau d'entrée (451) par lequel le deuxième câble de retenue (422) s'étend dans le deuxième profil de palier (459).

10. Dispositif de déplacement (10) selon une des revendications 1 - 9, **caractérisé en ce, qu'**au moins un dispositif d'entraînement (2; 3; X) est prévu, au moyen duquel le profil de montage (14) est susceptible d'être entraîné le long de la voie de déplacement (S) ou le long d'une partie de la voie de déplacement (S).

11. Dispositif de déplacement (10) selon la revendication 10, **caractérisé en ce, que** un premier dispositif d'entraînement (2) est prévu, qui comprend un boîtier (210) dans lequel sont prévus un élément d'entraînement (211) et un câble de traction (22) qui y est relié, le boîtier (210) étant relié directement ou indirectement au profil de montage (14) et étant déplaçable conjointement avec le profil de montage (14), et que le câble de traction (22) pouvant être retiré du boîtier (210) est guidé directement ou via une première poulie de renvoi (23) ou via la première poulie de renvoi (23) et une deuxième poulie de renvoi (24) vers un raccord de câble de traction (72) qui est disposé de manière fixe à la première ou à la deuxième position d'extrémité (S1 ; S2) de la course (S), et est relié à celui-ci.

12. Dispositif de déplacement (10) selon la revendication 11, **caractérisé en ce, que** la première poulie de renvoi (23) est maintenue de manière rotative par une unité de renvoi (230) qui est maintenue déplaçable et blocable par complémentarité de forme et/ou par force dans un canal de guidage (141) du profil de montage (14).

13. Procédé d'installation du dispositif de déplacement (10) selon une des revendications 1 - 12, **caractérisé en ce,**
**que** le premier câble de retenue (421) est relié par une première extrémité au premier dispositif de raccordement de câble (84) situé à l'avant, est guidé autour la première unité de rouleau inférieure (431) et autour de la première unité de rouleau supérieure (411) et est relié par une deuxième extrémité au premier dispositif de raccordement de câble arrière (44);
**que** le deuxième câble de retenue (422) est relié par une première extrémité au deuxième dispositif de raccordement de câble avant (74) et est guidé autour de la deuxième unité de rouleau supérieure (412) et autour de la deuxième unité de rouleau inférieure (432) et est relié par une deuxième extrémité au deuxième dispositif de raccordement de câble arrière (45);
**que** le deuxième câble de retenue (422) est relié dans le deuxième dispositif de raccordement de câble (45) arrière au deuxième ressort de traction (453) et est tendu d'une valeur prédéterminée; et
**que** le premier câble de retenue (421) est tendu au moyen du premier dispositif de réglage (840) prévu dans le premier dispositif de raccordement de câble (84) frontal ou dans le premier dispositif de raccordement de câble (44) arrière afin d'aligner verticalement le profil de montage (14).

14. Procédé d'installation du dispositif de déplacement (10) selon la revendication 13, **caractérisé en ce,**
**que** le premier câble de retenue (421) est relié au premier dispositif de raccordement de câble (44) arrière au premier chariot de raccordement (442), après quoi la première vis de tension (445) est tournée et le premier chariot de traction (444) et le premier chariot de raccordement (442), qui sont reliés entre eux par le premier ressort de traction (443), sont déplacés l'un par rapport à l'autre d'une distance prédéterminée;
**que** le premier chariot de raccordement (442) est fixé après impression de la tension de traction prédéterminée au premier profil de palier (449) correspondant, et
**que** le premier chariot de réglage frontal (842) du premier dispositif de réglage frontal (840) du premier dispositif de raccordement de câble frontal (84), qui est relié d'une part au câble de retenue fixe (421), est ajusté au moyen de la vis de réglage fixe (845) afin d'aligner verticalement le profil de montage (14).

15. Procédé d'installation du dispositif de déplacement (10) selon la revendication 13 ou 14, **caractérisé en ce, que** le dispositif de déplacement (10) est fourni dans une configuration de montage comprenant
un substitut du profil de montage (14') qui maintient de manière amovible le chariot de guidage supérieur (5) et le chariot de guidage inférieur (6),
un substitut du rail de guidage supérieur (15'), qui maintient de manière amovible le dispositif de butée supérieur (7) et le premier dispositif de raccordement de câble arrière (44) et qui est relié au chariot de guidage supérieur (5), et
un substitut pour le rail de guidage inférieur (16'), qui maintient de manière amovible le dispositif de butée inférieur (8) et le deuxième dispositif de raccordement de câble arrière (45) et qui est relié au chariot de guidage inférieur (6), et
dans quelle configuration de montage
- le premier câble de retenue (421) est relié par une première extrémité au premier dispositif de raccordement de câble (84) avant dans le dispositif de butée inférieur (8), est guidé autour de la première unité de rouleau inférieure (431) et autour de la première unité de rouleau supérieure (411), et dont une deuxième extrémité est reliée au premier dispositif de raccordement de câble arrière (44); et
- le deuxième câble de retenue (422) est relié par une première extrémité au deuxième dispositif de raccordement de câble avant (74) sur le dispositif d'arrêt supérieur (7), est guidé autour de la deuxième unité de rouleau supérieure (412) et autour de la deuxième unité de rouleau inférieure (432) et relié par une deuxième extrémité au deuxième dispositif de raccordement de câble arrière (45); et
que pour l'installation du dispositif de déplacement (10), le substitut du profil de montage (14') est remplacé par le profil de montage (14) et le substitut du rail de guidage supérieur (15') et le substitut pour le rail de guidage inférieur (16') sont remplacés par les rails de guidage supérieur et inférieur (15, 16).

16. Unité fonctionnelle (1), meuble ou unité d'aménagement, comprenant au moins un compartiment de porte (18) dans lequel un profil de montage (14), qui est relié par des charnières (131) à une porte (11) en une ou plusieurs parties, est maintenu de manière coulissante au moyen d'un dispositif de déplacement (10) selon l'une des revendications 1 - 12.
